# EUROPÄISCHE PATENTSCHRIFT

(11) **EP 1 187 952 B1**
(45) Veröffentlichungstag und Bekanntmachung des Hinweises auf die Patenterteilung: **27.08.2003**
(21) Anmeldenummer: 00942116.5
(22) Anmeldetag: 21.06.2000
(51) Int. Cl.: E01B 3/28, B28B 7/08, B28B 23/00

(54) **HERSTELLUNG VON BETONSCHWELLEN FÜR EISENBAHNSCHIENEN**
PRODUCTION OF CONCRETE SLEEPERS FOR RAILWAY TRACKS
FABRICATION DE TRAVERSES EN BETON ARME POUR DES RAILS DE CHEMIN DE FER

(30) Priorität: 23.06.1999 DE 19928785
(43) Veröffentlichungstag der Anmeldung: 20.03.2002
(62) Teilanmeldung aus: 03002748.6
(73) Patentinhaber: LEONHARD MOLL BETONWERKE GmbH & Co KG, 80337 Müchen (DE)
(72) Erfinder: BERGHAMMER, Horst, D-85551 Kirchheim (DE); HAHNEL, Peter, D-80339 München (DE)
(74) Vertreter: Jordan, Volker, Dr.
(86) Internationale Anmeldenummer: EP0005767
(87) Internationale Veröffentlichungsnummer: WO01000929

(56) Entgegenhaltungen:
- FR-A- 851 197
- GB-A- 1 387 181
- GB-A- 2 328 176
- US-A- 4 253 817
- US-A- 4 666 123
- US-A- 4 717 114

## Beschreibung

Die Erfindung betrifft ein Verfahren zur Herstellung einer Betonschwelle, welche mit teilweise eingebetteten Halterungselementen für Eisenbahnschienen bestückt ist, durch Einsetzen der Halterungselemente in Aufnahmeöffnungen einer Formwandung einer Schwellenform, Einfüllen von flüssiger oder plastischer Betonmasse in einen Formhohlraum der Schwellenform und anschließendes Entformen der Schwelle.

Ein wichtiger Aspekt beim Herstellen derartiger Betonschwellen mit eingebetteten Halterungselementen, beispielsweise sogenannte Pandrol-Fastclips ist, daß die Halteelemente an der Schwelle vorgegebene relative Lagen einnehmen müssen entsprechend dem jeweiligen Gleissystem, fürdas die Betonschwelle bestimmt ist. So müssen die Halterungselemente in ihrer Lage an der Schwelle auf die Spurweite des betreffenden Gleises abgestimmt sein. Werden die Schienen des Gleises jeweils unter Vermittlung wenigstens eines Halterungselements auf der einen Seite der Schiene und wenigstens eines Halterungselements auf der anderen Seite der Schiene an der Schwelle befestigt, so bedingen die Art und Weise der Schienenbefestigung und die Ausbildung der Schiene selbst, etwa die Querabmessung eines Schienenfußes, Anforderungen an die relative Lage der einer Schiene zugeordneten Halterungselemente.

Es ist bekannt, bei der Herstellung der Betonschwelle eine trogartige Schwellenform einzusetzen, die einen von einem Formboden und Seitenwänden begrenzten Formhohlraum aufweist und mit einer im Befüllungszustand der Schwellenform oben liegenden Einfüllöffnung ausgeführt ist, wobei im Formboden mindestens eine Aufnahmeöffnung für das Einsetzen eines Schienenhalterungselements vorgesehen ist, welches im eingesetzten Zustand an dem Formboden in vorbestimmter Lage abgestützt ist, oberhalb des Formbodens einen innerhalb des Formhohlraums liegenden Verankerungsteil und einen unterhalb des Formbodens außerhalb des Formhohlraums liegenden Schienenhalteteil aufweist. Bei einer derartigen Schwellenform werden zur Herstellung der Betonschwelle Halterungselemente beispielsweise manuell von dem Formhohlraum her in eine jeweilige Aufnahmeöffnung eingesetzt, wobei im Zuge des Einsetzens die Halterungselemente entsprechend den gleisbedingten Vorgaben, also etwa Spurweite usw, positioniert werden.

Es ist bei der bekannten Schwellenform ein relativ enger Eingriff zwischen der Aufnahmeöffnung und den Halterungselementen vorgesehen, um relative Verrückungen der Halterungselemente im Zuge des Einfüllens von Betonmaterial und ggf. eines Rüttelns der Schwellenform zur Betonverdichtung so klein wie möglich zu halten. Ein derartiger enger Eingriff bedingt allerdings, daß zum Einsetzen der Halterungselemente recht große Positionierungskräfte erforderlich sind, so daß das Einsetzen der Halterungselemente in die Aufnahmeöffnungen schwierig und im Falle eines manuellen Einsetzens mühevoll ist. Es ergeben sich Risiken hinsichtlich einer nicht ordnungsgemäßen Anordnung der Halterungselemente in den Aufnahmeöffnungen, so daß die Gefahr besteht, daß Schwellen mit nicht ordnungsgemäß an der Schwellen positionierten Halterungselementen hergestellt werden. Durch den hierdurch entstehenden Ausschuß wird die Herstellung der Schwellen verteuert.

Aufgrund des engen, relativ große Haltekräfte auf die Halterungselemente ausübenden Eingriffs zwischen den Halterungselementen und den Aufnahmeöffnungen erscheint es ferner geboten, mit einem Entformen der Schwelle zu warten, bis der Beton ausreichend erhärtet ist, so daß beim Entformen in die Halterungselemente eingeleitete Kräfte die Schwelle nicht mehr beschädigen können und die relativen Positionen der Halterungselemente an der Schwelle durch diese Kräfte nicht geändert werden, also keine Verrückungen stattfinden. Man hat deshalb Schwellen der genannten Art im sogenannten "Spätentschalsystem" hergestellt, bei dem ein hinreichendes Aushärten des Betons abgewartet wird, bevor die Schwellen entformt (entschalt) werden. Die Herstellung der Schwellen im Spätentschalungssystem hat den Nachteil, daß in Bezug auf eine gewünschte Fertigungskapazität an Schwellen pro Zeiteinheit eine große Anzahl von Schwellenformen erforderlich ist, da nämlich die einzelne, für die Herstellung einer Schwelle verwendete Schwellenform erst nach dem Verstreichen eines unter Umständen relativ langen Aushärtungszeitintervalls für die Herstellung einer weiteren Schwelle eingesetzt werden kann. Das Erfordernis, eine Schwellenherstellungseinrichtung mit einer vergleichsweise großen Zahl an Schwellenformen auszustatten, bedingt einen entsprechenden Kostenaufwand, der sich in den einer einzelnen Schwelle zuzurechnenden Herstellungskosten widerspiegelt.

Aus der GB 2 238 176 A ist ein Verfahren nach dem Oberbegriff von Anspruch 1 und eine Einrichtung nach dem Oberbegriff von Anspruch 33 bekannt. Ferner sind aus der FR 851 197 A eine spezielle Art und Weise der Ausschalung von Betonschwellen und eine entsprechend ausgestaltete Herstellungseinrichtung bekannt.

Der Erfindung liegt die Aufgabe zugrunde, die Herstellung von Schwellen der genannten Art bei erhöhter Produktivität und unter Gewährleistung der relativen Positionierungsanforderungen für die Halterungselemente an den Schwellen zu ermöglichen.

Zur Lösung dieser Aufgabe wird für das eingangs angegebene Verfahren erfindungsgemäß vorgeschlagen, daß die Schwelle wenigstens teilweise vor vollständiger Erhärtung entformt wird und daß hierauf mindestens zwei Schienenhalterungselemente vor vollständiger Erhärtung des Betons auf eine relative Soll-Lage korrigiert werden, vorzugsweise in einem Zustand des Betons, in dem dieser etwaige, als Folge des Korrigierens entstehende Kavitäten wieder auffüllen kann.

Der Erfindungsvorschlag sieht vor, daß die jeweilige Schwelle vor vollständiger Erhärtung zumindest teilweise entformt wird und daß dann mindestens zwei Schienenhaltungselemente hinsichtlich ihrer relativen Positionierung an der Schwelle (relative Soll-Lage) korrigiert werden, beispielsweise zur Erfüllung der sich aus dem verwendeten Schienensystem ergebenden Anforderungen an die relative Lage der Schienenhalterungselemente. Es wird hierbei vor allem an relative Lagen der Schienenhalterungselemente gedacht, die die Spurweite eines Gleises zumindest mitbestimmen.

Die Korrektur von relativen Lagen der Schienenhalterungselemente ermöglicht zum einen eine relativ frühe Entformung (Entschalung) der Schwelle bezogen auf den Aushärtungszustand der Schwelle und ermöglicht zum anderen eine Einhaltung der erforderlichen relativen Lage mit hoher Genauigkeit und Zuverlässigkeit. Durch die relativ frühe Entformung (Entschalung), ggf. Teilentformung (Teilentschalung), können die betreffenden, von der Schwelle abgenommenen Schwellenformteile (ggf. Restform im Sinne wie unter angesprüchen) schon weiter für die Herstellung von Schwellen verwendet werden. Die Schwelle kann insoweit sogar nach dem "Sofortentschalungssystem" hergestellt werden, bei dem eine mit Beton gefüllte Schwellenform sofort nach dem Verdichten des Betons entschalt wird, im Falle von Spannbetonschwellen die erforderliche Vorspannung der Schwelle aber erst nach dem Erhärten des Betons aufgebracht wird. Nach der Erfindung wird vor vollständiger Erhärtung des Betons die relative Lage der mindestens zwei Schienenhaltungselemente auf die vorgesehene relative Soll-Lage korrigiert. Hierdurch können Schwellen hergestellt werden, bei denen die betreffenden Halterungselemente mit hoher Genauigkeit vorgegebene relative Soll-Lagen einnehmen.

Weiterbildungen des erfindungsgemäßen Verfahrens sind in den unten ansprüchen angegeben. Nach Anspruch 5 wird eine bevorzugt eine eine Rüttelanordnung aufweisende Spurweite-Einstell- oder/und Haltelehre zum Korrigieren eingesetzt, die ggf. neben einem einen Sollabstand in Querrichtung zu einer Schienenlängsrichtung der betreffenden Halterungselemente wenigstens ein weiterer Positionierungsfreiheitsgrad der Halterungselemente einstellt oder/und hält (Anspruch 6). Bei dem weiteren Positionierungsfreiheitsgrad kann es sich um eine Winkelstellung um eine Hochachse des Halterungselements, also eine Ausrichtung des Halterungselements im Bezug auf die Querrichtung handeln, so daß etwa eine Anlagefläche eines jeweiligen Halterungselements schienenparallel verläuft.

Bevorzugt arbeitet die Spurweite-Einstell- oder/und Haltelehre entsprechend Anspruch 17 unter Vermittlung zweier Formwandteile. Bei den Formwandteilen kann es sich um an einer Schwelle nach Entfernung einer Restform verbleibende Formwandteile im Sinne einer vorteilhaften Weiterbildung des Verfahrens handeln (vgl. hierzu Anspruch 15).

Nach dem Weiterbildungs vorschlag des Anspruchs 7 ist es möglich, die von einer noch nicht fertig ausgehärteten Schwelle abgenommene Restform zur weiteren Herstellung von Betonschwellen einzusetzen, während das mindestens eine Formwandteil an der noch aushärtenden Schwelle verbleibt. Die Schwelle wird also zuerst nur hinsichtlich der Restform entformt (entschalt), während hinsichtlich des mindestens eines Formwandteils noch keine Entformung (Entschalung) erfolgt. Damit können Kräfte vermieden werden, die auf das mindestens eine in die mindestens eine Aufnahmeöffnung des Formwandteils eingesetzte Halterungselement bei einem Entfernen des Formwandteils wirken und zu einer Beschädigung der Schwelle oder/und zu einem Lockern der Verankerung des Halterungselements in der Schwelle führen könnten. Man kann nämlich nach dem Vorschlag mit dem Entfernen des mindestens einen Formwandteils beispielsweise so lange warten, bis die Schwelle ausreichend erhärtet ist, daß derartige auf das Halterungselement wirkende Kräfte keinen Schaden mehr anrichten können.

Anspruch 9 gibt eine Möglichkeit an, wie die Restform von der Schwelle abgenommen werden kann. Als Deckel kann ein Abdeckblech oder dergleichen verwendet werden, das zweckmäßigerweise mit der Form fest verbunden, beispielsweise verklammert wird, bevor die Schwellenform gedreht wird.

Besonders bevorzugt ist die Ausbildung des Verfahrens nach Anspruch 12. Hiernach dient das an der Schwelle zurückbleibende jeweilige Formwandteil dazu, wenigstens zwei Halterungselemente in einer vorgegebenen relativen Lage zu fixieren. Es könnte sich beispielsweise um gemeinsam einer Schiene eines Gleises zugeordnete Halterungselemente handeln (vgl. Anspruch 13). Dabei kann entsprechend Anspruch 14 den beiden Schienen eines Gleises jeweils ein gesondertes Formwandteil zur relativen Lagefixierung jeweiliger Halterungselemente zugeordnet sein.

Generell ist es bevorzugt, daß die Restform nach dem Einfüllen in die Schwellenform und ggf. einem Verdichten der Betonmasse in der Schwellenform von der im wesentlichen noch unausgehärteten Schwelle abgenommen wird. Insbesondere kann die Schwelle in bezug auf die Restform nach dem sogenannten "Sofortentschalungssystem" hergestellt werden, während gemäß Anspruch 11 eine sehr viel spätere Entschalung der Schwelle in bezug auf das wenigstens eine Formwandteil vorgesehen ist, ggf. nach dem sogenannten "Sofortentschalungssystem".

Nach Anspruch 20 wird vorgeschlagen, daß nach Einsetzen des mindestens einen Halterungselements in die jeweilige Öffnung der Formwandung an einem über die Formwandung nach außen vorstehenden Teil des Halterungselements eine Positionierungs-oder/und Haltekraftangelegt wird.

Durch die am nach außen vorstehenden Teil des Halterungselements angelegte Kraft kann eine den zu erfüllenden Anforderungen genügende Positionierung der Halterungselemente an den Schwellen erreicht werden oder/und es können die richtig positionierten Halterungselemente an den Schwellen in ihrer jeweiligen Position gehalten werden, beispielsweise auch dann, wenn im Zuge eines Füllens einer Schwellenform mit Betonmaterial oder/und eines Rüttelns der Schwellenform etwa zum Verdichten des eingefüllten Betonmaterials auf das mindestens eine Halterungselement Kräfte wirken, die in Richtung auf eine Änderung der jeweiligen Position des Halterungselements wirken.

Die Anlegevorrichtung des Anspruchs 21 erlaubt ein den Erfordernissen entsprechendes "Einschalten" und "Ausschalten" der Positionierungs- oder/und Haltekraft. So kann die Positionierungs- oder/und Haltekraft im Zuge eines Einsetzens des mindestens eines Halterungselements in eine jeweilige Aufnahmeöffnung "ausgeschaltet" sein, so daß zum Einsetzen keine übermäßigen Kräfte auf das Halterungselement ausgeübt werden müssen. Wird eine Positionierungskraft angelegt, braucht das jeweilige Halterungselement beim Einsetzen noch nicht exakt positioniert werden, so daß ohne weiteres auch ein manuelles Einsetzen der Halterungselemente vorgesehen sein kann. Die exakte Positionierung des jeweiligen Halterungselements erfolgt dann unter der Wirkung der Positionierungskraft.

Die Umsetzung der Gravitationskraft entsprechend Anspruch 23 kann derart erfolgen, daß beispielsweise das Gewicht der Schwellenform etwa auf einer Tragbasis erfaßt wird, und die Erfassung dieser Gewichtskraft das Anlegen der Positionierungs- oder/und Haltekraft auslöst. Dabei kann eine direkte Umsetzung der Gravitationskraft durch mechanische oder hydraulische Mittel vorgesehen sein, die durch die Gravitationskraft (insbesondere das Gewicht der Schwellenform) betätigt werden, etwa zum Bewegen des Eingriffselements in die Position mit Kraftanlegeangriff. Es kann aber auch ein indirektes Umsetzen der Gewichtskraft vorgesehen sein, beispielsweise derart, daß ein Gewichtssensor das Gewicht der Schwellenform erfaßt, ein entsprechendes Signal an eine Steuereinheit gibt, und diese dann einen Stellantrieb oder dergleichen ansteuert, der die Positionierungs- oder/und Haltekraft erzeugt. Der Stellantrieb könnte beispielsweise das Eingriffselement der Anlegevorrichtung antreiben.

Bei der als Möglichkeit erwähnten Tragbasis für die Schwellenform kann es sich um einen Fertigungsrüttler handeln, der zum Verdichten des in die Schwellenform eingefüllten Betons dient.

Nach den Weiterbildungen der Ansprüche 27 und 28 wird dafür gesorgt, daß durch das Einfüllen der Betonmasse bzw. durch das Rütteln der Schwellenform bedingte Kräfte auf das wenigstens eine Halterungselement erst dann wirken, wenn das jeweilige Halterungselement durch die angelegte Haltekraft in seiner Position gesichert ist.

Nach den Weiterbildungen der Ansprüche 24 und 29 ist es möglich, daß die Einwirkung der Positionierungs-oder/und Haltekraft auf das wenigstens eine Halterungselement mit der Zuordnung der Schwellenform zu einem Fertigungsrüttler verknüpft ist, so daß sich ein einfacher und zuverlässiger Verfahrensablauf ergibt.

Nach Anspruch 19 wird bevorzugt eine wasserarme Betonmischung verwendet, die ein vollständiges oder teilweises Sofortentschalen des in der jeweiligen Schwellenform zu einer Schwelle geformten Betons (ggf. nach Rütteln oder/und Glattstreichen) sowie eine Positionskorrektur von eingebetteten Halterungselementen ermöglicht.

Die Erfindung betrifft ferner eine Einrichtung zur Herstellung von Betonschwellen, nach dem Oberbegriff von Anspruch 33.

Erfindungsgemäß weist die Einrichtung die kennzeichnenden Merkmale von Anspruch 33 auf.

Die Einrichtung ist damit besonders gut dafür geeignet, daß erfindungsgemäße Verfahren durchzuführen. Weiterbildungen der Einrichtung sind in den unter ansprüchen angegeben.

Nach der Ausbildung der Einrichtung entsprechend Anspruch 37 ist diese besonders gut dafür geeignet, das erfindungsgemäße Verfahren in der Weiterbildung nach Anspruch 7 durchzuführen, wobei sich wesentliche Kostenvorteile dadurch ergeben, daß die abgenommenen Restformen schon zur Herstellung weiterer Schwellen weiterverwendet werden können, während das mindestens eine Formwandteil noch an der betreffenden, beispielsweise noch weiter aushärtenden Schwelle verbleibt.

Die Ausbildung der Einrichtung entsprechend Anspruch 38 ermöglicht eine zweckmäßige Durchführung der erfindungsgemäßen Verfahrens in der Weiterbildung nach Anspruch 20.

Die Kraftanlegevorrichtung kann zumindest teilweise in die Traganordnung integriert bzw. an dieser angebracht sein. Allgemein gesprochen kann eine bleibende Zuordnung der Kraftanlegevorrichtung zur Traganordnung vorgesehen sein (Anspruch 45). Bei der Traganordnung kann es sich um einen Fertigungsrüttler handeln.

Die Kraftanlegevorrichtung kann ferner wenigstens zum Teil in die Schwellenform integriert bzw. an dieser angebracht sein. Allgemein gesprochen kann die Kraftanlegevorrichtung wenigstens zum Teil in bleibender Zuordnung zur Schwellenform angebracht sein (Anspruch 46). im Falle der Ausbildung des Formbodens der Form mit mindestens einem Formwandteil ist es in diesem Zusammenhang bevorzugt, daß die Kraftanlegevorrichtung wenigstens zum Teil an der Restform in bleibender Zuordnung angebracht ist.

Bevorzugt ist eine Entschalungsvorrichtung (Entformungsvorrichtung) zum Abheben der Schwellenform von einer damit geformten Schwelle vorgesehen. Im Falle der Ausbildung des Formbodens mit mindestens einem entfernbaren Formwandteil umfaßt die Entschalungsvorrichtung bevorzugt eine erste Entschalungsstation zum Abheben der Schwellenform unter Zurücklassung des mindestens einen Formwandteils an der Schwelle und eine zweite Entschalungsstation zum Abnehmen des zunächst an der Schwelle verbliebenen Formwandteils von der Schwelle. Durch diese Weiterbildung ist die erfindungsgemäße Einrichtung besonders gut dafür geeignet, bei der Durchführung des erfindungsgemäßen Verfahrens in der Weiterbildung nach Anspruch 7 eingesetzt zu werden.

Die Erfindung wird im folgenden anhand in den Figuren gezeigten Ausführungsbeispielen näher erläutert.
- Fig. 1: zeigt eine Betonschwelle mit Schienen-Halterungselementen nach dem Pandrol-Fastclip-Schienenbefestigungssystem, die zur Befestigung der beiden Schienen eines Eisenbahngleises an der Schwelle dienen.
- Fig. 2: zeigt in den Fig. 2a und 2b zwei seitliche Ansichten auf ein derartiges Halterungselement.
- Fig. 3: zeigt in den Fig. 3a, 3b, 3c einen Ablauf beim Herstellen von Betonschwellen nach einem Ausführungsbeispiel eines erfindungsgemäßen Herstellungsverfahrens.
- Fig. 4, 5: zeigen im Detail eine Möglichkeit, wie gemäß dem Ausführungsbeispiel Positionierungs- oder/und Haltekräfte an in Aufnahmeöffnungen einer Formwandung einer Schwellenform eingesetzten Halterungselementen im Zuge des Plazierens der Schwellenform auf einer Tragbasis (ggf. Rüttler) angelegt werden können.
- Fig. 6: veranschaulicht in den Fig. 6a und 6b den weiteren Ablauf der Herstellung einer Betonschwelle gemäß dem Ausführungsbeispiel im Anschluß an den Zustand der Fig. 3c.
- Fig. 7, 8: zeigen den weiteren Ablauf des Ausführungsbeispiels des Herstellungsverfahrens in Anschluß an den Zustand der Fig. 6b.
- Fig. 9: zeigt ein Diagramm, das in Piktogrammen eine erfindungsgemäße Einrichtung zur Herstellung von Betonschwellen und ein erfindungsgemäßes Verfahren zur Herstellung von Betonschwellen gemäß einem jeweiligen Ausführungsbeispiel repräsentiert.
- Fig. 10: zeigt eine beispielsweise entsprechend Fig. 9 hergestellte Betonschwelle mit zwei noch an der Schwelle verbliebenen, mit jeweils zwei Halterungselementen in Eingriff stehenden Formwandteilen unter Angabe von für die ordnungsgemäße Halterung von Schienen und des Einhaltens der Spurweite des Gleises wichtigen Maßen a, b und c.
- Fig. 11: zeigt, wie das Maß a mittels einer Spurweite-Einstell-Lehre korrigierbar ist.

Fig. 1 zeigt eine nach einem erfindungsgemäßen Herstellungsverfahren hergestellte Betonschwelle 10, in der zur Halterung der beiden Schienen 12 und 14 eines Gleises Pandrol-Halterungselemente 8 mit einem jeweiligen Halterungselementfuß verankert sind. Über die Oberseite 18 der Betonschwelle 10 stehen jeweils Abschnitte der Halterungselemente vor, die auch als Schulter 20 bezeichnet werden. Die Schultern 20 weisen eine spezielle Gestaltung mit Aussparungen und Vorsprüngen auf, um die Schienen unter Verwendung spezieller, als "Clips" bezeichneten Federn zwischen zwei einer Schiene zugeordneten Halterungselementen auf an sich bekannte Art und Weise festzuspannen.

Um die Halterungselemente bei der Herstellung der Betonschwelle mit ihrem jeweiligen Verankerungsfuß im Beton einzubetten, wird zweckmäßigerweise eine Schwellenform verwendet, die in einer der Oberseite 18 der Schwelle zugeordneten Bodenwandung Aufnahmeöffnungen aufweist, in die die Halterungselemente derart eingesetzt werden, daß der jeweilige Fuß in einen Formhohlraum der Form vorsteht und die jeweilige Schulter auf der anderen Seite der Bodenwandung angeordnet ist. Hierdurch wird es möglich, den Fuß im in die Schwellenform einzufüllenden Beton einzubetten.

Gemäß den hier beschriebenen Ausführungsbeispielen wird eine Schwellenform 22 verwendet, bei der die Bodenwandung 24 mehrteilig ausgebildet ist und zwei von einer Restform 23 der Schwellenform 22 trennbare Formwandteile 26 sowie einen zusammenhängenden, mit Formseitenwänden die Restform 23 bildenden Bodenwandabschnitt 28 umfaßt. Der Bodenwandabschnitt 28 weist Aussparungen 29 auf, in die die Formwandteile 26 vom Formhohlraum her einsetzbar sind und dort durch konische Ausgestaltung der Ränder des jeweiligen Formhohlteils und der die Aussparungen begrenzenden Bodenwandränder bündig in der Ebene der Bodenwandung gesichert sind.

Das jeweilige Formwandteil 26 weist zwei Aufnahmeöffnungen 30 auf, in die ein jeweiliges Halterungselement 8 von dem Hohlraum her mit seiner Schulter voran einsetzbar sind, wie in Fig. 3b gezeigt ist. Für eine ordnungsgemäße Anordnung der Halterungselemente an der Schwelle ist es erforderlich, daß das Halterungselement so in die jeweilige Aufnahmeöffnung eingesetzt wird, daß zwei Anschläge 32 und 34 an einer die Aufnahmeöffnung 30 begrenzenden Dichtung 62 bzw. dem Formwandteil selbst von der Seite des Formhohlraums anliegen, wie in Fig. 2b gezeigt ist. Hier ist das Formwandteil 26 gestrichelt gezeigt, wobei die Darstellung gegenüber der Darstellung in Fig. 3b um 180° gedreht ist.

Um einerseits für eine richtige Positionierung der Halterungselemente 8 für die Herstellung der Schwelle zu sorgen und andererseits die richtige Positionierung der Halterungselemente während der Schwellenherstellung, insbesondere während dem Einfüllen von Beton in die Schwellenform und während eines Rüttelns der Schwellenform zur Betonverdichtung, aufrechtzuerhalten, weist die Schwellenform 22 für die beiden Formwandteile 26 jeweils eine Kraftanlegevorrichtung 36 auf, die in einen jeweiligen Standfuß 38 der Schwellenform integriert ist, der am Bodenwandabschnitt 28 befestigt ist und damit zur Restform 23 gehört. Die Kraftanlegevorrichtung 36 umfaßt einen Schubbolzen 40, der in einer Führung 42 des jeweiligen Standfußes 38 geführt ist und durch eine Federanordnung 44 in eine Stellung vorgespannt ist, in der der Schubbolzen 40 mit einem unteren Endabschnitt 46 über eine Standfußunterseite 48 nach unten vorsteht. An dem Schubbolzen 40 sind zwei hebelartige Eingriffselemente 50 angelenkt, die mittels einer jeweiligen Kulisse 52 an einem Bolzen 54 des Standfußes 38 geführt sind, derart, daß eine Schiebebewegung des Schubbolzens 40 in eine längs einem Bogen verlaufende Schiebe/Schwenkbewegung der Eingriffselemente 50 umgesetzt wird, wie in Fig. 4 veranschaulicht ist.

Wird die Schwellenform 22 in vorbestimmter Weise auf einer zugeordneten Tragbasis 56, beispielsweise einem Fertigungsrüttlers 56 positioniert, so drückt ein Zapfenvorsprung 58 der Tragbasis 56 den Schubbolzen 40 gegen die Vorspannung der Federanordnung 44 nach oben, wodurch die Eingriffselemente 50 derart bewegt werden, daß sie in Aussparungen 60 der Schultern der jeweiligen zwei, in die Aufnahmeöffnungen des jeweiligen Formwandteils 26 eingesetzten Haltungselemente eingreifen und diese in eine Anlagestellung der Anschläge 32 und 34 an der Oberseite des Formwandteils 26 bzw. der die Aufnahmeöffnungen gegen ein Durchtritt von Betonmasse sichernden Dichtungen 62 zieht. Durch die Eingriffselemente 50 werden an den Halterungselementen 8, genauer an ihren über die Formwandung nach außen vorstehenden Schultern 20 Positionierungs- und Halterungskräfte angelegt, die in Verbindung mit dem jeweiligen Formwandteil 26 und den darin ausgebildeten Aufnahmeöffnungen 30 für eine vorgegebene relative Positionierung der Halterungselemente in bezug auf die Schwellenform und in bezug aufeinander sorgen und die Halterungselemente in dieser jeweiligen Position halten, während entsprechend Fig. 6a plastische oder flüssige Betonmasse in die Schwellenform 22 eingefüllt wird (Pfeil B) unter Rütteln der Schwellenform mittels des Fertigungsrüttlers 56 (das Rütteln ist durch Doppelpfeile R symbolisiert).

Durch die mittels der Eingriffselemente 50 ausgeübten Positionierungs- und Haltekräfte wird verhindert, daß die Halterungselemente während des Betoneinfüllens bzw. Rüttelns ihre Position ändern, so daß insgesamt die Schwelle mit hoher Positionsgenauigkeit für die Halterungselemente hergestellt werden kann. In diesem Zusammenhang sei erwähnt, daß es im Regelfall ausreicht, wenn die relative Positionierung der Halterungselemente untereinander der vom jeweiligen Schienensystem bzw. Gleissystem abhängigen Vorgaben, insbesondere der Spurweite, entsprechen, während es auf die absolute Position der Halterungselemente an der Schwelle in der Regel weniger ankommt.

Aufgrund der beschriebenen Ausbildung der Kraftanlegevorrichtung 36 mit dem durch Absetzen der Schwellenform 22 auf der Tragbasis 56 betätigbaren Schubbolzen 40 resultiert ein äußerst zweckmäßiger und zeitsparender Verfahrensablauf. Fig. 3a zeigt die Schwellenform in einem Zustand ohne eingesetzte Halterungselemente, etwa in einem an einer Kranvorrichtung hängenden Zustand, wie durch ein Tragseil 70 symbolisiert. Die Formwandteile 26 sind schon in die zugeordneten Öffnungen 29 des Bodenwandabschnitts 28 bündig eingesetzt. Es werden dann entsprechend Fig. 3b die Halterungselemente 8 mit ihrer Schulter 20 voran in die Öffnungen 30 der Formwandteile 26 maschinell oder manuell eingesetzt. Dabei ist es nicht erforderlich, daß die Halterungselemente schon ihre Sollstellung in den Aufnahmeöffnungen 30 einnehmen. Durch Abstellen der Schwellenform 22 auf der Tragbasis 56 (insbesondere dem Rüttler 56) wird dann die Kraftanlegevorrichtung 36 auf die beschriebene Art und Weise aktiviert, so daß die Eingriffselemente 50 in die Aussparungen 60 der Schultern 20 eingreifen. Es wird hierzu ergänzend auf Fig. 2a und 2b verwiesen, in denen gestrichelt gezeigt ist, wie und wo die Eingriffselemente 50 mit den Schultern 20 in Eingriff treten.

Durch diesen Eingriff werden die Halterungselemente 8 in ihre Sollposition in den Aufnahmeöffnungen gezogen, so daßanschließend entsprechend Fig. 6a die Betonmasse in die Schwellenform eingefüllt werden kann. Die durch das eingefüllte Beton durch den Einfüllvorgang oder/und das Rütteln mittels des Fertigungsrüttlers 56 auf die Halterungselemente ausgeübten Kräfte werden über die Aufnahmeöffnungen bzw. die Dichtungen 62 von den am Bodenwandabschnitt 28 abgestützten Formwandteilen 26 sowie von den Eingriffselementen 50 aufgenommen, so daß die Halterungselemente ihre jeweilige Soll-Lage beibehalten.

Ist der Beton in der Schwellenform 22 durch das Rütteln hinreichend verdichtet und ggf. glatt gestrichen, kann entsprechend Fig. 6b die Schwellenform 22 mittels eines Deckbleches 72 abgedeckt werden. Vorzugsweise wird das Deckblech 72 auf geeignete Art und Weise mit der Form 22 verklammert. Gemäß Fig. 7 wird die abgedeckte Schwellenform 22, in der die eingefüllte Betonmasse zur Schwelle geformt ist, wieder von der Tragbasis 56 abgehoben, wodurch der Schubbolzen 40 unter Einwirkung der Federanordnung 44 nach unten gedrückt wird und die Eingriffselemente 50 aus ihrem Eingriff mit den Ausbauungen 60 der Schultern 20 wieder zurückgezogen werden. Die Halterungselemente 8 werden nann nur noch durch ihren Eingriff mit den Aufnahmeöffnungen 30 bzw. den diesen zugeordneten Dichtungen 62 sowie durch den die Verankerungsfüße 16 einbettenden Beton in ihrer jeweiligen Stellung gehalten.

Man könnte nun mit dem Entformen der Schwelle warten, bis der Beton hinreichend ausgehärtet ist, so daß durch das Entformen keine Beschädigung der Schwelle und insbesondere keine Lockerung der Verankerung der Halterungselemente erfolgen kann. Nach einer bevorzugten Ausgestaltung des hier beschriebenen Ausführungsbeispiels wird die Schwelle 10 hingegen durch Abnahme der den Bodenwandabschnitt 28, die Standfüße 38 und die Formseitenwände umfassenden Restform 23 von der noch nicht ausgehärteten Schwelle 10 im Sinne des sogenannten "Frühoder Sofortentschalungssystems" entformt (entschalt), wobei die Formwandteile 26 an der noch nicht ausgehärteten Schwelle 10 zurückbleiben. Da die Formwandteile 26 sich leicht aus ihren Öffnungen 29 in der Bodenwand 24 lösen, treten bei diesem "Früh- oder Sofortentschalen" der Restform keine wesentlichen auf die Formwandteile 26 oder die Halterungselemente 8 wirkende Kräfte auf, so daß keine Gefahr besteht, daß die Schwelle 10 beschädigt wird und die Halterungselemente 8 in ihrer Verankerung in der Schwelle 10 gelockert werden. Es ist im Gegensatz dazu vielmehr so, daß die Formwandteile 26 die einer Schiene gemeinsam zugeordneten, im Zustand gemäß Fig. 1 beidseitig der Schiene angeordneten Halterungselemente 8 durch das jeweilige Bodenwandteil 26 in einer vorgegebenen relativen Lage halten, so daß die für die Spurhaltung des Gleises wichtigen Maße b und c gemäß Fig. 10 eingehalten werden.

Durch das Früh- oder Sofortentschalen der Restform 24 unter Verbleib der Formwandteile 26 an der Schwelle können gewissermaßen die Vorteile eines Früh- oder Sofortentschalungssystems und die Vorteile eines Spätentschalungssystems miteinander kombiniert werden. Im Bezug auf die Formwandteile 26 kann nämlich die Entschalung zu einem Zeitpunkt erfolgen, in dem die Schwelle 10 hinreichend ausgehärtet ist, so daß beim Abnehmen der Formwandteile 26 über die Dichtungen 62 auf die Halterungselemente 8 ausgeübte Kräfte keinen Schaden mehr anrichten können, also die Verankerung der Halterungselemente nicht mehr lockern und deren relative Positionierung nicht mehr modifizieren können. Solange die Formwandteile 26 an der Schwelle verbleiben, sorgen diese überdies für eine Beibehaltung der relativen Soll-Positionierung der einer Schiene zugeordneten Halterungselemente.

Die von der noch nicht ausgehärteten Schwelle abgenommene Restform 23 kann während dem Aushärten der Schwelle mit an dieser verbliebenen Formwandteilen 26 unter Einsatz wenigstens eines, vorzugsweise mehrerer weiterer Sätze von Formwandteilen 26 schon für die Herstellung weiterer Schwellen eingesetzt werden, wie dies in Fig. 9 in Piktogrammen veranschaulicht ist. Das Piktogramm 80 entspricht dem in Fig. 6a gezeigten Einfüllen des Betons. Die Halterungselemente und das Anlegen der Positionierungs- oder/und Haltekraft nach dem oben erläuternen Erfindungsvorschlag sind im Piktogramm 80 der zeichnerischen Vereinfachung wegen weggelassen, in bezug auf die Halterungselemente gilt dies für alle Piktogramme der Fig. 9. Das Piktogramm 82 repräsentiert das Abdecken der gefüllten Schwellenform und das Wenden der Schwellenform. Das Piktogramm 84 repräsentiert das Aufnehmen der Restform 23 von der noch nicht fertig ausgehärteten Schwelle entsprechend Fig. 8 unter Verbleib der Formwandteile 26 an der Schwelle. Die abgenommene Restform 23 kann dann auf einen durch einen Pfeil symbolisierten Rückführungsweg 86 zu einer Einfüllstation entsprechend dem Piktogramm 80 zurückgeführt werden, um erneut Beton aufzunehmen und dann erneut entsprechend den Piktogrammen 82 und 84 eine Formabdeckstation, eine Form- und Wendestation und eine erste Entschalungsstation für die Restform 23 zu durchlaufen.

Die jeweils in der ersten Entschalungsstation (Piktogramm 84) teilentformte Schwelle durchläuft dann eine durch drei Piktogramme 88, 90 und 92 symbolisierte Aushärtungsstrecke. Wenn hier von Strecke gesprochen wird, heißt dies nicht zwingend, daß die Schwelle tatsächlich etwa mittels eines Förderers oder dergleichen eine einem Aushärten zugeordnete Wegstrecke zurücklegt. Es kann auch sein, daß die Schwellen zum Aushärten einfach für eine Aushärtezeitperiode in einer Aushärtekammer oder dergleichen gelagert werden. Da das Aushärten gegenüber dem Betoneinfüllen in der Füllstation 80, dem Abdecken und dem Wenden sowie dem Teilentschalen in der Regel allerdings eine deutlich längere Zeitperiode erfordert, ist das Aushärten in Fig. 9 durch eine Mehrzahl von Piktogrammen (Piktogramme 88, 90 und 92) repräsentiert.

Nach dem Aushärten werden die Schwellen in einer durch das Piktogramm 94 symbolisierten zweiten Entschalungsstation vollständig entschalt durch abnahme der Formwandteile 26 von der Schwelle. Die Formwandteile 26 werden dann über eine Rückführungsstrecke 96 zur Einfüllstation 80 zurückgeführt, um zusammen mit einer über den Rückführungsweg 86 zurückgeführten Restform 23 erneut für die Herstellung einer Schwelle 10 eingesetzt zu werden. Die Schwellen 10 verlassen die zweite Entschalungsstation 94 vollständig entformt und werden für die weitere Verwendung gelagert oder/und weiter bearbeitet.

Um das die Spurweite eines Gleises bestimmende Maß a gemäß Fig. 10 mit hoher Genauigkeit und Zuverlässigkeit einzuhalten, können die relativen Lagen der Halterungselemente nach Entformung oder Teilentformung der noch nicht vollständig ausgehärteten Schwelle korrigiert werden. Diese Korrektur kann beispielsweise in einer Positionskorrekturstation erfolgen, die zwischen der durch das Piktogramm 84 symbolisierten ersten Entschalungsstation und der durch die Piktogramme 88, 90 und 92 repräsentierten Aushärtungsstrecke angeordnet sein könnte. Die Positionskorrektur kann derart erfolgen, daß nur die relative Positionierung der einer ersten Schiene des Gleises zugeordneten Halterungselemente einerseits und der einer zweiten Schiene des Gleises zugeordneten Halterungselemente andererseits korrigiert wird, aber keine Positionskorrektur der relativen Lage der gemeinsam einer der beiden Schienen zugeordneten Halterungselemente erfolgt. Hierzu ist es zweckmäßig, die Positionskorrektur unter Vermittlung der an der noch nicht vollständig ausgehärteten Schwelle 10 verbliebenen Formwandteile 26 vorzunehmen, die hierzu Positionierungszapfen 100 aufweisen können, an denen die Formwandteile 26 mit einer Positionskorrekturlehre 102 in Eingriff gebracht werden können. Da die Formwandteile 26 die der linken und der rechten Schiene jeweils zugeordneten Halterungselemente in einer vorgegebenen relativen Lage zueinander und in der momentanen Lage an der Schwelle hält, können die einer Schiene gemeinsam zugeordneten Halterungselemente unter Vermittlung des jeweiligen Formwandteils gemeinsam in ihrer relativen Lage bezüglich den der anderen Schiene zugeordneten Halterungselementen korrigiert und in einer jeweils eingestellten Relativposition gehalten werden.

Die Positionskorrekturlehre 102 umfaßt Rohrhülsen 104, die durch Absenken der Positionskorrekturlehre 102 von oben auf die Schwelle über die Zapfen 100 gesteckt werden. Die Zapfen 100 oder/und die Rohrhülsen 104 können gegen die Annäherungsrichtung der Positionskorrekturlehre 102 an die Schwelle 10 geneigte Eingriffsflächen aufweisen, so daß im Zuge des Absenkens der Positionskorrekturlehre auf die Schwelle eine allmähliche Korrektur der Lage der Formwandteile 26 und damit der Lage der der linken Schiene zugeordneten Halterungselemente einerseits und der der rechten Schiene zugeordneten Halterungselemente andererseits bewirkt wird. Um durch die Positionskorrektur möglicherweise entstehenden Spalten oder Kavitäten im Beton, insbesondere zwischen dem Beton und den Verankerungsfüßen entgegenzuwirken, also von vornherein eine Entstehung derartiger Spalte oder Kavitäten zu verhindern oder entstandene Spalten oder Kavitäten wieder zu verschließen, ist es zweckmäßig, während der Korrektur die Halterungselemente oder/und den Beton zumindest im Bereich der Halterungselemente in leichte Vibration zu versetzen. Dies kann besonders zweckmäßig dadurch erreicht werden, daß in die Positionskorrekturlehre eine Rüttleranordnung 106 integriert ist, die die Positionskorrekturlehre 102 einschließlich der Rohrhülsen 104 in Vibrationen versetzt, die sich über die Zapfen 100 auf die Formwandteile 26 und damit auf die Halterungselemente 8 und den deren Füße 16 einbettenden Beton überträgt.

Mittels der Positionskorrekturlehre 102 kann das wichtige Maß a mit hoher Zuverlässigkeit und Genauigkeit eingestellt und, solange die Positionskorrekturlehre 102 mit den Formwandteilen 26 in Eingriff steht, gehalten werden. Neben einer Korrektur des Maßes a können auch weitere Freiheitsgrade der Halterungselemente eingestellt oder gehalten werden, beispielsweise eine Höhenlage der Halterungselemente oder/und eine Ausrichtung der Halterungselemente in der zum Schienenverlauf orthogonalen Querrichtung oder/und eine Fluchtung der Halterungselemente in dieser Querrichtung. Hierzu sind beim Ausführungsbeispiel der Fig. 10 und 11 an jedem Formwandteil 26 zwei in Querrichtung im Abstand voneinander angeordnete Zapfen 100 vorgesehen. Durch die Positionskorrekturlehre 102 werden diese Zapfen 100 in Querrichtung ausgefluchtet, so daß unter Vermittlung der Formwandteile 26 eine entsprechende Fluchtung der Halterungselemente 8 und dementsprechend Ausrichtung der Halterungselemente in Querrichtung eingestellt und gehalten wird.

Wird entsprechend den beschriebenen Ausführungsbeispielen zu einem frühen Zeitpunkt oder sogar sofort nach dem Befüllen und ggf. Rütteln der Schwellenform die Schwelle zumindest teilweise entschalt, so ist es sehr zweckmäßig, sehr wasserarmen Beton ohne große Geschmeidigkeit zu verwenden, der unter Umständen ein vergleichsweise starkes Rütteln der Schwellenform beim Betoneinfüllen erfordert. Ein solcher Beton ist sehr hochwertig und erleidet im Zuge des Aushärtens nur eine geringe Schwindung, was im Hinblick auf das Einhalten der Sollmaße a, b und c vorteilhaft ist.

Zusammenfassend betrifft die Erfindung ein Verfahren und eine Einrichtung zur Herstellung von Betonschwellen. Nach einem ersten Aspekt der Erfindung ist vorgesehen, an einem durch eine jeweilige Öffnung einer Formwandung einer Schwellenform nach außen vorstehenden Teil wenigstens eines in die Betonschwelle einzubettenden Halterungselements eine Positionierungs- oder/und Haltekraft anzulegen. Nach, einem zweiten Aspekt ist vorgesehen, die Schwelle vor dem vollständigen Erhärten der Schwelle teilweise zu entformen, derart, daß wenigstens ein wenigstens eine Aufnahmeöffnung für ein jeweiliges Halterungselement aufweisendes Formwandteil zusammen mit dem Halterungselement an der Schwelle verbleibt, während eine Restform von der Schwelle abgenommen wird, wobei dann das wenigstens eine Formwandteil zu einem späteren Zeitpunkt nach einem weiteren Erhärten der Schwelle von der Schwelle entfernt wird unter Zurücklassung des wenigstens einen Halterungsteils an der Schwelle. Nach einem dritten Aspekt ist vorgesehen, daß die Schwelle wenigstens teilweise vor vollständiger Erhärtung entformt wird und daß hierauf mindestens zwei Schienenhalterungselemente vor vollständiger Erhärtung des Betons auf eine relative Soll-Lage korrigiert werden.

## Patentansprüche

1. Verfahren zur Herstellung einer Betonschwelle (10), welche mit teilweise eingebetteten Halterungselementen (8) für Eisenbahnschienen (12, 14) bestückt ist, durch Einsetzen der Halterungselemente (8) in Aufnahmeöffnungen (30) einer Formwandung (24) einer Schwellenform (22), Einfüllen von flüssiger oder plastischer Betonmasse (B) in einen Formhohlraum der Schwellenform und anschließendes Entformen der Schwelle (10),
**dadurch gekennzeichnet,**
**daß** die Schwelle (10) wenigstens teilweise vor vollständiger Erhärtung entformt wird und daß hierauf mindestens zwei Schienenhalterungselemente (8) vor vollständiger Erhärtung des Betons auf eine relative Soll-Lage korrigiert werden, vorzugsweise in einem Zustand des Betons, in dem dieser etwaige, als Folge des Korrigierens entstehende Kavitäten wieder auffüllen kann.

2. Verfahren nach Anspruch 1, **dadurch gekennzeichnet, daß** die Halterungselemente (8) und der diese umgebende Beton im Zuge des Korrigierens in Vibration versetzt werden.

3. Verfahren nach Anspruch 1 oder 2, **dadurch gekennzeichnet, daß** die Halterungselemente (8) hinsichtlich eines für die Spurweite eines Gleises wesentlichen relativen Spurmaßes (a) in ihren relativen Lagen korrigiert werden.

4. Verfahren nach einem der Ansprüche 1 bis 3, **dadurch gekennzeichnet, daß** wenigstens ein einer ersten Schiene (12) eines Gleises zugeordnetes erstes Halterungselement (8) und wenigstens ein einer zweiten Schiene (14) des Gleises zugeordnetes zweites Halterungselement (8) auf einen Soll-Abstand (a) in Querrichtung zu einer Schienenlängsrichtung korrigiert werden.

5. Verfahren nach Anspruch 4, **dadurch gekennzeichnet, daß** eine vorzugsweise eine Rüttelanordnung (106) aufweisende Spurweite-Einstell- oder/und Haltelehre (102) zum ein Einstellen oder/und Halten des Soll-Abstands umfassenden Korrigieren mit den Halterungselementen (8) in Wirkverbindung gebracht wird.

6. Verfahren nach Anspruch 5, **dadurch gekennzeichnet, daß** gleichzeitig mit dem Einstellen oder/und Halten des Soll-Abstands (a) wenigstens ein weiterer Positionierungsfreiheitsgrad der Halterungselemente (8) eingestellt oder/und gehalten wird, wie etwa eine Winkelstellung um eine Hochachse oder/und - im Falle mehrerer erster und mehrerer zweiter Halterungselemente - Fluchtung der Halterungselemente (8) in Querrichtung oder/und eine relative Höhenlage der Halterungselemente (8).

7. Verfahren nach einem der vorhergehenden Ansprüche,
**dadurch gekennzeichnet,**
**daß** jeweils mindestens ein Halterungselement (8) in jeweils mindestens eine Aufnahmeöffnung (30) mindestens eines Formwandteils (26) eingesetzt wird, welches von der Restform (23) trennbar ist, daß die Restform (23) vor vollständigem Erhärten der Schwelle (10) von dieser abgenommen wird unter Zurücklassung des wenigstens einen Wandteils (26) und des mindestens einen Halterungselements (8) an der entformten Schwelle (10) und daß dieses Wandteil nach weitergehendem Erhärten der Schwelle entfernt wird unter Zurücklassung des Halterungsteils (8) an der Schwelle.

8. Verfahren nach Anspruch 7, **dadurch gekennzeichnet, daß** die Restform (23) nach dem Einfüllen in die Schwellenform (22) und ggf. einem Verdichten der Betonmasse in der Schwellenform (22) von der im wesentlichen noch unausgehärteten Schwelle (10) abgenommen wird.

9. Verfahren nach Anspruch 7 oder 8, **dadurch gekennzeichnet, daß** zum Abnehmen der Restform (23) eine nach oben offene Einfüllöffnung der Schwellenform mit einer Deckel (72) geschlossen wird, daß die Schwellenform (22) anschließend derart gedreht wird, daß die Betonmasse in der Schwellenform auf dem Deckel (72) zu liegen kommt, und daß dann die Restform (23) von der Betonmasse und dem Deckel abgehoben wird.

10. Verfahren nach einem der Ansprüche 7 bis 9, **dadurch gekennzeichnet, daß** das jeweilige, wenigstens eine Aufnahmeöffnung (30) aufweisende Formwandteil (26) ein Schwellenform-Bodenteil ist, das vorzugsweise nach dem Drehen der Schwellenform (22) auf der Oberseite der Schwelle (10) zurückgelassen wird.

11. Verfahren nach einem Ansprüche 7 bis 10, **dadurch gekennzeichnet, daß** das wenigstens eine Formwandteil (26) erst nach Erreichen eines Aushärtezustands der Schwelle von dieser entfernt wird, in dem durch das Entfernen keine Beschädigung der Schwelle (10) mehr eintreten kann und durch beim Entfernen des Formwandteils (26) etwa in das Halterungselement (8) eingeleitete Kräfte keine Lageänderung oder Lockerung bewirken können.

12. Verfahren nach einem der Ansprüche 7 bis 11, **dadurch gekennzeichnet, daß** das Formwandteil (26) während des Aushärtens der Schwelle (10) bis zu seiner Entfernung von dieser wenigstens zwei Halterungsetemente (8) in einer vorgegebenen relativen Lage fixiert.

13. Verfahren nach Anspruch 12, **dadurch gekennzeichnet, daß** das Formwandteil (26) wenigstens zwei Halterungselemente (8), die einer gemeinsamen Eisenbahnschiene (12 bzw. 14) eines Gleises zugeordnet sind und die Eisenbahnschiene ggf. zwischen sich aufnehmen, in einer vorgegebenen relativen, ggf. die Spurhaltung (a) des Gleises beeinflussenden Lage fixiert.

14. Verfahren nach Anspruch 13, **dadurch gekennzeichnet, daß** wenigstens zwei gesonderte Formwandteile (26) vorgesehen sind, von denen ein erstes einer ersten Schiene (12) eines Gleises zugeordnete Halterungselemente (8) in einer vorgegebenen relativen Lage fixiert und ein zweites einer zweiten Schiene (14) eines Gleises zugeordnete Halterungselemente (8) in einer vorgegebenen relativen Lage fixiert.

15. Verfahren nach Anspruch 14, **dadurch gekennzeichnet, daß** das erste und das zweite Formwandteil (26) durch eine Spurweite-Einstelloder/und Haltelehre (102) verbunden sind oder - zumindest für ein Einstell- oder/und Halte-Zeitintervall - verbunden werden, um ein für die Spurweite eines Gleises wesentliches relatives Spurmaß (a) der der ersten Schiene (12) zugeordneten Halterungselemente (8) einerseits und der der zweiten Schiene (14) zugeordneten Halterungselemente (8) andererseits einzustellen oder/und zu halten.

16. Verfahren nach einem der Ansprüche 7 bis 15, **dadurch gekennzeichnet, daß** einer Restform (23) mehrere Formwandteile (26) oder mehrere Sätze von Formwandteilen (26) zugeordnet sind, und daß nach Abnehmen der Restform (23) von einer Schwelle (10) unter Zurücklassen des wenigstens einen Wandteils (26) an der Schwelle diese Restform zusammen mit einem anderen Formwandteil (26) bzw. einem anderen Satz von Formwandteilen (26) für die Betonschwellenherstellung weiterverwendet wird.

17. Verfahren nach einem der Ansprüche 7 bis 16 sowie nach Anspruch 5 oder 6, **dadurch gekennzeichnet, daß** die Spurweite-Einstelloder/und Haltelehre (102) mit den Halterungselementen (8) unter Vermittlung eines mit dem wenigstens einen ersten Halterungselement (8) in Positionierungseingriff stehenden ersten Formwandteils (26) und unter Vermittlung eines mit dem wenigstens einen zweiten Halterungselement (8) in Positionierungseingriff stehenden zweiten Formwandteils (26) in Wirkverbindung gebracht wird, indem die Spurweite-Einstell-oder/und Haltelehre (102) jeweils an wenigstens einem Positionierungselement (100), vorzugsweise jeweils an wenigstens zwei gegeneinander versetzten Positionierungselementen (100) des ersten bzw. zweiten Formwandteils (26) mit diesem gekoppelt wird.

18. Verfahren nach Anspruch 17, **dadurch gekennzeichnet, daß** die Spurweite-Einstell- oder/und Haltelehre (102) auf die auf einer Oberseite der teilentformten Schwelle (10) aufliegenden Formwandteile (26) abgesenkt wird, wobei an den Positionierungselementen ein formschlüssiger, eine Übertragung von Positionierungskräften ermöglichender Eingriff zwischen der Spurweite-Einstell- oder/und Haltelehre (102) und dem jeweiligen Förmwandteil (26) hergestellt wird, gegebenenfalls indem jeweils eine vorzugsweise konische Hülse (104) an einem und ein vorzugsweise konischer Bolzen (100) am anderen von Spurweite-Einstell- oder/und Haltelehre (102) und Formwandteil (26) ineinandergesteckt werden.

19. Verfahren nach einem der vorhergehenden Ansprüche, **gekennzeichnet durch** die Verwendung einer wasserarmen Betonmischung, welche sofort oder kurz nach dem Einfüllen in die Schwellenform (22), ggf. nach Rütteln oder/und glattstreichen, ganz oder teilweise entformbar ist und im entformten Zustand einerseits nicht einem wesentlichen schwerkraftbedingten auseinanderfließen unterliegt, andererseits aber noch plastisch genug ist, um eine Positionskorrektur von eingebetteten Halterungselementen (8) und ggf. diesen zugeordneten Formwandteilen (26) zuzulassen, vorzugsweise ohne dauernden Verbleib von korrekturbedingten Kavitäten.

20. Verfahren nach einem der vorhergehenden Ansprüche,
**dadurch gekennzeichnet,**
**daß** nach Einsetzen der Halterungselemente (8) in die jeweilige Öffnung (30) der Formwandung (24) an einem über die Formwandung (24) nach außen vorstehenden Teil (20) des Halterungselements eine Haltekraft sowie ggf. eine diese ergänzende Positionierungskraft angelegt wird.

21. Verfahren nach Anspruch 20, **dadurch gekennzeichnet, daß** die Kraft bzw. Kräfte mittels einer Anlegevorrichtung (36) am nach außen vorstehenden Teil des Halterungselements angelegt wird/werden, die wenigstens ein am nach außen vorstehenden Teil (20) angreifendes Eingriffselement (50) aufweist, das zum Anlegen der Kraft bzw. Kräfte von einer Position ohne wesentlichen Kraftanlegeeingriff mit dem nach außen vorstehenden Teil (20) in eine Position mit Kraftanlegeeingriff mit dem nach außen vorstehenden Teil bewegt wird.

22. Verfahren nach Anspruch 21, **dadurch gekennzeichnet, daß** das Eingriffselement (50) zum Anlegen der Kraft bzw. Kräfte in eine Aussparung des Halterungselements (8) eingreift.

23. Verfahren nach einem der Ansprüche 20 bis 22, **dadurch gekennzeichnet, daß** die Kraft bzw. Kräfte durch Umsetzen einer Gravitationskraft aufgebracht wird/werden.

24. Verfahren nach einem der Ansprüche 20 bis 23, **dadurch gekennzeichnet, daß** die Kraft bzw. Kräfte im Zuge, vorzugsweise in Folge eines Zuordnens der Schwellenform (22) zu einem Fertigungsrüttler (56), ggf. eines Absetzens der Schwellenform auf dem Fertigungsrüttler (56), am nach außen vorstehenden Teil (20) des Halterungselements (8) angelegt wird/werden.

25. Verfahren nach einem der Ansprüche 20 bis 24, **dadurch gekennzeichnet, daß** die Halterungselemente (8) maschinell oder manuell vom Formhohlraum her in die Aufnahmeöffnungen (30) eingesetzt werden.

26. Verfahren nach einem der Ansprüche 20 bis 25, **dadurch gekennzeichnet, daß** die Kraft bzw. Kräfte das Halterungselement gegen einen der Schwellenoberseite entsprechenden Boden (24) der Schwellenform (22) zieht/ziehen oder/und daß die Kraft bzw. Kräfte einen Anschlagabschnitt (32, 34) des Halterungselements (8) gegen eine oder/und in eine Dichtung (62) der Aufnahmeöffnung (30) zieht/ziehen.

27. Verfahren nach einem der Ansprüche 20 bis 26, **dadurch gekennzeichnet, daß** die Betonmasse erst nach dem Anlegen der Kraft bzw. Kräfte in den Formhohlraum eingefüllt wird unter Aufrechterhalten der auf das Halterungselement (8) wirkenden Haltekraft.

28. Verfahren nach Anspruch 27, **dadurch gekennzeichnet, daß** während oder/und nach dem Einfüllen der Betonmasse die Schwellenform (22) zur Verdichtung der Betonmasse gerüttelt wird unter Aufrechterhalten der auf das Halterungselement (8) wirkenden Haltekraft.

29. Verfahren nach Anspruch 27 oder 28, **dadurch gekennzeichnet, daß** nach dem Einfüllen der Betonmasse bzw. nach dem Rütteln die Einwirkung der Haltekraft auf das Halterungselement (8) aufgehoben wird, ggf. im Zuge, vorzugsweise in Folge eines Aufhebens der Zuordnung der Schwellenform (22) zum Fertigungsrüttler (56), ggf. eines Abhebens der Schwellenform (22) vom Fertigungsrüttler (56).

30. Verfahren nach einem der Ansprüche 21 bis 29, **dadurch gekennzeichnet, daß** das Eingriffselement (50) gegen eine elastische Rückstellkraft in die Position mit Kraftanlegeeingriff mit dem nach außen vorstehenden Teil (20) bewegt wird, welche Rückstellkraft zum Rückstellen des Eingriffselements in die Position ohne wesentlichen Kraftanlegeeingriff dient.

31. Verfahren nach einem der vorhergehenden Ansprüche, **dadurch gekennzeichnet, daß** als Halterungselemente herkömmliche Schienen-Halterungselemente, ggf. sogenannte Pandrol-Fastclips(™) (8), verwendet werden.

32. Verfahren nach einem der vorhergehenden Ansprüche für die Herstellung von Spannbetonschwellen, **gekennzeichnet durch** ein Spannen der Schwelle (10) nach einem hinreichenden Aushärten des Betons.

33. Einrichtung zur Herstellung von Betonschwellen, unter Anwendung des Verfahrens nach wenigstens einem der Ansprüche 1 - 32, umfassend eine trogartige Schwellenform (22) mit einem Formhohlraum, dieser begrenzt von einem Formboden (24) und Seitenwänden und ausgeführt mit einer im Befüllungszustand oben liegenden Einfüllöffnung,
wobei im Formboden mindestens eine Aufnahmeöffnung (30) für das Einsetzen eines Schienenhalterungselements (8) vorgesehen ist, welches im eingesetzten Zustand an dem Formboden (24) in vorbestimmter Lage abstütztbar ist, oberhalb des Formbodens einen innerhalb des Formhohlraums positionierbares Verankerungsteil (16) und einen unterhalb des Formbodens (24) außerhalb des Formhohlraums positionierbares Schienenhalteteil (20) aufweist, und
ferner umfassend eine Traganordnung (56) zum Tragen der Schwellenform (22) mit oben liegender Einfüllöffnung während des Füllvorgangs,
**gekennzeichnet durch**
eine von der Schwellenform (22) gesonderte, zum Eingriff mit Positionierungselementen (100) von mindestens zwei Halterungselementen oder/und mit Positionierungselementen von mindestens zwei jeweils mindestens eine Aufnahmeöffnung (30) aufweisenden Formwandteilen (26) des Formbodens, die nach einer Teilentformung der Schwelle an dieser zurück bleiben können, bestimmte Positionskorrekturlehre (102) in einer Positionskorrekturstation eines Schwellenfertigungswegs, in welcher die Betonkonsistenz eine Positionskorrektur zuläßt.

34. Einrichtung nach Anspruch 33, **dadurch gekennzeichnet, daß** der Positionskorrekturlehre (102) zumindest in der Positionskorrekturstation eine Vibrationseinrichtung (106) zugeordnet ist.

35. Einrichtung nach Anspruch 33 oder 34, **dadurch gekennzeichnet, daß** die Positionskorrekturlehre (102) zur Annäherung in einer zur Schwellenoberseite (18) im wesentlichen orthogonalen Annäherungsrichtung gegen die Schwelle (10) ausgebildet ist und relativ zu einander im wesentlichen starr angeordnete Angriffselemente (104) zum Zusammenwirken mit den Positionierungselementen (100) aufweist.

36. Einrichtung nach Anspruch 35, **dadurch gekennzeichnet, daß** die Positionierungselemente (100) oder/und die mit ihnen zusammenwirkenden Angriffselemente (104) gegen die Annäherungsrichtung geneigte Eingriffsflächen aufweisen, welche im Zuge der Annäherung der Positionskorrekturlehre (102) an der jeweiligen Schwelle (10) eine allmähliche Korrektur der Halterungsetemente (8) oder/und Formwandteile (26) relativ zueinander bewirken.

37. Einrichtung nach einen der Anspruche 33 - 36,
**dadurch gekennzeichnet,**
**dass** die Einrichtung wie folgt ausgeführt ist:
a) der Formboden (24) weist mindestens einen lösbaren Wandteil (26) auf, welcher mindestens eine Aufnahmeöffnung (30) für ein Halterungselement (8) aufweist und von der Formhohlraumseite her in ein entsprechendes Fenster (29) des Formbodens (24) einsetzbar ist,
b) die Traganordnung (56) ist in einem Formenumlaufweg (86) angeordnet, der von einer mit der Traganordnung ausgerüsteten Füllstation (80) über eine Formabdeckstation (82), eine Formenwendestation (82) und eine erste Entschalungsstation (84) zurück zur Formfüllstation (80) führt,
wobei in der Formenabdeckstation (82) die Füllöffnung der Form mit einem Deckel (72) verschließbar ist, in der Formenwendestation (82) die Schwellenform samt Deckel wendbar ist und in der ersten Entschalungsstation (84) die Restform (23) von der Schwelle (10) abhebbar ist unter Zurücklassung des mindestens einen Formwandteils (26) an der Schwelle,
c) von dem Formenumlauf zweigt an oder nach der ersten Entschalungsstation (84) ein Schwellenweg ab, welcher eine Aushärtungsstrecke (88, 90, 92) und dieser nachgeschaltet eine zweite Entschalungsstation (94) aufweist, in weicher der mindestens eine Formwandteil von der jeweiligen Schwelle (10) abnehmbar ist, und
d) von dieser zweiten Entschalungsstation (94) verläuft ein Rückleitungsweg (96) für die Formwandteile (26) zur Befüllstation (80), wobei die Zahl der umlaufenden Formwandteile (26) größer ist als die Zahl der Formwandteile, die der Zahl der in Umlauf befindlichen Restformen (23) entspricht.

38. Einrichtung nach einem der Ansprüche 33 bis 37,
**gekennzeichnet durch** eine zumindest während des Füllvorgangs an der Unterseite des Formbodens (24) angeordnete Kraftanlegevorrichtung (36) zum Anlegen einer im wesentlichen abwärts gerichteten Haltekraft sowie ggf. einer diese ergänzenden, im wesentlichen abwärts gerichteten Positionierungskraft an dem Schienenhalteteif (20) des mindestens einen Schienenhalterungselements.

39. Einrichtung nach Anspruch 38, **dadurch gekennzeichnet, daß** die Kraftanlegevorrichtung (36) mindestens ein Eingriffselement (50) umfaßt, welches zur Herstellung des Krafteingriffs und zur Ausübung der Anlegekraft beweglich ist.

40. Einrichtung nach Anspruch 39, **dadurch gekennzeichnet, daß** das Eingriffselement (50) zum Eingriff in eine Aussparung des Schienenhalteteils (20) ausgebildet ist.

41. Einrichtung nach den Ansprüchen 39 und 40, **dadurch gekennzeichnet, daß** das mindestens eine Eingriffselement durch eine Führung (52, 54) geführt ist, welche im Befüllungszustand eine vorbestimmte Position gegenüber dem Formboden (24) einnimmt und durch ein Kraftgerät (40) in dieser Führung verstellbar ist.

42. Einrichtung nach Anspruch 41, **dadurch gekennzeichnet, daß** das Kraftgerät (40) ein mechanisches oder hydraulisches Kraftgerät ist.

43. Einrichtung nach einem der Ansprüche 41 und 42, **dadurch gekennzeichnet, daß** das Kraftgerät (40) beim oder durch das Positionieren der Schwellenform in einer Befüllungsstellung aktivierbar ist.

44. Einrichtung nach Anspruch 43, **dadurch gekennzeichnet, daß** das Kraftgerät ein Stellglied (40) umfaßt, welches beim Positionieren der Schwellenform in die Befüllungsstellung gegen einen Anschlag (58) trifft.

45. Einrichtung nach einem der Ansprüche 38 - 44, **dadurch gekennzeichnet, daß** die Kraftanlegevorrichtung (36) wenigstens zum Teil (58) in bleibender Zuordnung zur Traganordnung (56) angebracht ist.

46. Einrichtung nach einem der Ansprüche 38 - 45, **dadurch gekennzeichnet, daß** die Kraftanlegevorrichtung (36) wenigstens zum Teil (40, 56) in bleibender Zuordnung zur Schwellenform (22) angebracht ist.

47. Einrichtung nach einem der Ansprüche 38 - 46, **dadurch gekennzeichnet, daß** im Falle der Ausbildung des Formbodens (24) mit mindestens einem entfembaren Formwandteil (26), welcher die wenigstens eine Aufnahmeöffnung (30) aufweist, die Kraftanlegevorrichtung wenigstens zum Teil (40, 56) an der Restform (23) in bleibender Zuordnung angebracht ist.

48. Einrichtung nach einem der Ansprüche 39 - 47, **dadurch gekennzeichnet, daß** die Kraftanlegevorrichtung (36) eine Mehrzahl von gemeinsam bewegten Eingriffselementen (50) zum Eingriff in ein oder mehrere Schienenhalterungselemente (8) aufweist.

49. Einrichtung nach einem der Ansprüche 38 - 48, **gekennzeichnet durch** eine Abdeckvorrichtung (72) für die Einfüllöffnung und eine Wendevorrichtung zum Wenden der mit der Abdeckvorrichtung (72) verbundenen Schwellenform (22).

50. Einrichtung nach einem der Ansprüche 38 - 49, **gekennzeichnet durch** eine Entschalungsvorrichtung (84, 94) zum Abheben der Schwellenform (22) von der entstandenen Schwelle.

51. Einrichtung nach Anspruch 50, **dadurch gekennzeichnet, daß** im Falle der Ausbildung des Formbodens (24) mit mindestens einem entfernbaren Formwandteil (26) , welcher die wenigstens eine Aufnahmeöffnung (30) aufweist, die Entschalungsvorrichtung auf zwei Stationen verteilt ist, eine erste Entschalungsstation (84) zum Abheben der Schwellenform (23) unter Zurücklassung des mindestens einen Formwandteils (26) an der Schwelle (10) und einer zweiten Entschalungsstation (94) zum Abnehmen des zunächst an der Schwelle verbliebenen Formwandteils (26) von der Schwelle (10).

52. Einrichtung nach einem der Ansprüche 38 - 51, **gekennzeichnet durch** eine Positionskorrigiervorrichtung (102) zur Korrektur der Relativlage mindestens zweier Halterungselemente (8) in dem noch plastisch deformierbaren Beton der Schwelle (10).

53. Einrichtung nach Anspruch 52, **dadurch gekennzeichnet, daß** die Positionskorrigiervorrichtung (102) zum Eingriff mit Positionierungselementen (100) an den Halterungselementen oder/und an die Halterungselemente (8) aufnehmenden Formwandteilen (26) ausgebildet ist.

54. Einrichtung nach Anspruch 53, **dadurch gekennzeichnet,**
**daß** die Positionskorrigiervorrichtung (102) zum Zusammenwirken mit den Halterungselementen oder/und Formwandteilen (26) an der in Gebrauchslage gewendeten Schwelle nach erfolgter Entschalung oder Teilentschalung ausgebildet ist.

## Claims

1. Process for producing a concrete sleeper (10), which is provided with partially embedded securing elements (8) for railway rails (12, 14), by inserting the securing elements (8) in accommodating openings (30) of a wall (24) of a sleeper mould (22), introducing liquid or plastic concrete mass (B) into a cavity of the sleeper mould and then demoulding the sleeper (10), **characterized in that** the sleeper (10) is demoulded, at least in part, before setting completely, and **in that** thereafter, before the concrete sets completely, at least two rail-securing elements (8) are corrected to a desired relative position, preferably in a state of the concrete in which the latter can refill any possible hollows produced as a result of the correction.

2. Process according to Claim 1, **characterized in that** the securing elements (8) and the concrete enclosing the latter are made to vibrate during the correction.

3. Process according to Claim 1 or 2, **characterized in that** the securing elements (8) are corrected in their relative positions in respect of a significant relative track-gauge spacing (a).

4. Process according to one of Claims 1 to 3,
**characterized in that** at least a first securing element (8), assigned to a first rail (12) of a track, and at least a second securing element (8), assigned to a second rail (14) of the track, are corrected, in the transverse direction to a longitudinal rail direction, to a desired spacing (a).

5. Process according to Claim 4, **characterized in that** a track-gauge adjusting and/or maintaining gauge (102), preferably having a vibrating arrangement (106), is brought into operative connection with the securing elements (8) for correction purposes, comprising the operations of adjusting and/or maintaining the desired spacing.

6. Process according to Claim 5, **characterized in that**, at the same time as the operations of adjusting and/or maintaining the desired spacing (a), at least one further degree of positioning freedom of the securing elements (8) is adjusted and/or maintained, for example an angular position about a vertical axis and/or - in the case of a plurality of first securing elements and a plurality of second securing elements - alignment of the securing elements (8) in the transverse direction and/or a relative vertical position of the securing elements (8).

7. Process according to one of the preceding claims, **characterized in that** in each case at least one securing element (8) is inserted into in each case at least one accommodating opening (30) of at least one mould-wall part (26), which can be separated from the remaining mould (23), **in that**, before the sleeper (10) sets completely, the remaining mould (23) is removed therefrom, leaving behind the at least one wall part (26) and the at least one securing element (8) on the demoulded sleeper (10), and **in that**, following continued setting of the sleeper, said wall part is removed, leaving behind the securing part (8) on the sleeper.

8. Process according to Claim 7, **characterized in that**, once the concrete mass has been introduced into the sleeper mould (22) and, if appropriate, compacted into the sleeper mould (22), the remaining mould (23) is removed from the sleeper (10), which has essentially not yet hardened.

9. Process according to Claim 7 or 8, **characterized in that**, for the purpose of removing the remaining mould (23), a sleeper-mould introduction opening, which is open at the top, is closed by a cover (72), **in that** the sleeper mould (22) is then rotated such that the concrete mass in the sleeper mould ends up located on the cover (72), and **in that** the remaining mould (23) is then lifted off from the concrete mass and the cover.

10. Process according to one of Claims 7 to 9, **characterized in that** the respective mould-wall part (26), having at least one accommodating opening (30), is a sleeper-mould base part which is preferably left behind on the top side of the sleeper (10) once the sleeper mould (22) has been rotated.

11. Process according to one of Claims 7 to 10, **characterized in that** the at least one mould-wall part (26) is only removed from the sleeper once the latter has reached a hardening state in which the sleeper (10) cannot be damaged any longer by the removal operation and forces which are introduced, for example, into the securing element (8) when the mould-wall part (26) is removed cannot give rise to any change in position or loosening.

12. Process according to one of Claims 7 to 11, **characterized in that**, during the hardening of the sleeper (10) and up until it is removed from the latter, the mould-wall part (26) fixes at least two securing elements (8) in a predetermined relative position.

13. Process according to Claim 12, **characterized in that**, by means of the mould-wall part (26), at least two securing elements (8) which are assigned to a common railway rail (12 or 14) of a track, and accommodate the railway rail, if appropriate, between them, are fixed in a predetermined relative position which influences, if appropriate, the gauge spacing (a) of the track.

14. Process according to Claim 13, **characterized in that** at least two separate mould-wall parts (26) are provided, securing elements (8) assigned to a first rail (12) of a track being fixed in a predetermined relative position by means of a first mould-wall part, and securing elements (8) assigned to a second rail (14) of a track being fixed in a predetermined relative position by means of a second mould-wall part.

15. Process according to Claim 14, **characterized in that** the first and the second mould-wall parts (26) are connected by a track-gauge adjusting and/or maintaining gauge (102) or are connected - at least for an adjusting and/or maintaining time interval - in order to adjust and/or maintain a significant relative track-gauge spacing (a) of the securing elements (8) assigned to the first rail (12), on the one hand, and of the securing elements (8) assigned to the second rail (14), on the other hand.

16. Process according to one of Claims 7 to 15, **characterized in that** a remaining mould (23) is assigned a plurality of mould-wall parts (26) or a plurality of sets of mould-wall parts (26), and **in that**, once the remaining mould (23) has been removed from a sleeper (10), leaving behind the at least one wall part (26) on the sleeper, this remaining mould can be reused, together with another mould-wall part (26) or another set of mould-wall parts (26), for concrete-sleeper production.

17. Process according to one of Claims 7 to 16, and according to Claim 5 or 6, **characterized in that** the track-gauge adjusting and/or maintaining gauge (102) is brought into operative connection with the securing elements (8) by means of a first mould-wall part (26), which is in positioning engagement with the at least one first securing element (8), and by means of a second mould-wall part (26), which is in positioning engagement with the at least one second securing element (8), **in that** the track-gauge adjusting and/or maintaining gauge (102) is coupled to the first and second mould-wall parts (26) in each case on at least one positioning element (100), preferably in each case on at least two mutually offset positioning elements (100) of the first and second mould-wall parts.

18. Process according to Claim 17, **characterized in that** the track-gauge adjusting and/or maintaining gauge (102) is lowered onto the mould-wall parts (26), which rest on a top side of the partially demoulded sleeper (10), form-fitting engagement, which allows transmission of positioning forces, between the track-gauge adjusting and/or maintaining gauge (102) and the respective mould-wall part (26) being produced on the positioning elements, if appropriate, **in that** in each case a preferably conical sleeve (104) on either the track-gauge adjusting and/or maintaining gauge (102) or the mould-wall part (26) and a preferably conical bolt (100) on the mould-wall part (26) or the track-gauge adjusting and/or maintaining gauge (102) are plugged one inside the other.

19. Process according to one of the preceding claims, **characterized by** the use of a low-water-content concrete mixture which, immediately or shortly after being introduced into the sleeper mould (22), if appropriate following vibration and/or smoothing, can be wholly or partially demoulded and, in the demoulded state, on the one hand, is not subject to essentially gravitational-force-induced collapse, but on the other hand is still plastic enough in order to allow position correction of embedded securing elements (8) and, if appropriate, mould-wall parts (26) assigned thereto, preferably without correction-induced hollows remaining permanently.

20. Process according to one of the preceding claims, **characterized in that**, once the securing elements (8) have been inserted into the respective opening (30) of the mould wall (24), a retaining force, and if appropriate a positioning force supplementing the latter, is applied to a part (20) of the securing element which projects outwards beyond the mould wall (24).

21. Process according to Claim 20, **characterized in that** the force or forces is/are applied to the outwardly projecting part of the securing element by means of a force-applying device (36), which has at least one engagement element (50) which acts on the outwardly projecting part (20) and, for the purpose of applying the force or forces, is moved from a position without significant force-applying engagement with the outwardly projecting part (20) into a position with force-applying engagement with the outwardly projecting part.

22. Process according to Claim 21, **characterized in that** the engagement element (50), for the purpose of applying the force or forces, engages in a recess of the securing element (8).

23. Process according to one of Claims 20 to 22, **characterized in that** the force or forces is/are applied by converting a gravitational force.

24. Process according to one of Claims 20 to 23, **characterized in that** the force or forces is/are applied to the outwardly projecting part (20) of the securing element (8) during, preferably as a result of, the operation of arranging the sleeper mould (22) in relation to a vibrator (56), if appropriate of setting the sleeper mould down on the vibrator (56).

25. Process according to one of Claims 20 to 24, **characterized in that** the securing elements (8) are inserted into the accommodating openings (30) mechanically or manually from the mould cavity.

26. Process according to one of Claims 20 to 25, **characterized in that** the force or forces draws/draw the securing element against a base (24) of the sleeper mould (22), this base corresponding to the top side of the sleeper, and/or **in that** the force or forces draws/draw a stop section (32, 34) of the securing element (8) against and/or into a seal (62) of the accommodating opening (30).

27. Process according to one of Claims 20 to 26, **characterized in that** it is only once the force or forces has/have been applied that the concrete mass is introduced into the mould cavity, the retaining force acting on the securing element (8) being maintained in the process.

28. Process according to Claim 27, **characterized in that**, during and/or after the operation of introducing the concrete mass, the sleeper mould (22) is vibrated for the purpose of compacting the concrete mass, the retaining force acting on the securing element (8) being maintained in the process.

29. Process according to Claim 27 or 28, **characterized in that**, once the concrete mass has been introduced and/or once it has been vibrated, the action of the retaining force on the securing element (8) is eliminated, if appropriate during, preferably as a result of, the operation of removing the sleeper mould (22) from the vibrator (56), if appropriate of lifting off the sleeper mould (22) from the vibrator (56).

30. Process according to one of Claims 21 to 29, **characterized in that** the engagement element (50) is moved, counter to an elastic restoring force, into the position with force-applying engagement with the outwardly projecting part (20), which restoring force serves for restoring the engagement element into the position without significant force-applying engagement.

31. Process according to one of the preceding claims, **characterized in that** the securing elements used are conventional rail-securing elements, if appropriate so-called Pandrol Fastclips™ (8).

32. Process according to one of the preceding claims for producing prestressed-concrete sleepers, **characterized by** prestressing of the sleeper (10) once the concrete has hardened to a sufficient extent.

33. Arrangement for producing concrete sleepers using the process according to at least one of Claims 1-32, the arrangement comprising a trough-like sleeper mould (22) with a mould cavity, the latter being bounded by a mould base (24) and side walls and being configured with an introduction opening which is located at the top in the filling state,
the mould base containing at least one accommodating opening (30) for the insertion of a rail-securing element (8), which can be supported in a predetermined position on the mould base (24) in the inserted state and has an anchoring part (16), which can be positioned within the mould cavity, above the mould base and a rail-retaining part (20), which can be positioned outside the mould cavity, beneath the mould base (24), and
further comprising a load-bearing arrangement (56) for bearing the sleeper mould (22) with the introduction opening located at the top during the filling operation,
**characterized by** a position-correcting gauge (102) which is separate from the sleeper mould (22), which is intended for engaging with positioning elements (100) of at least two securing elements and/or with positioning elements of at least two mould-wall parts (26) of the mould base, which each have at least one accommodating opening (30) and, following partial demoulding of the sleeper, can remain behind on the latter, and which is located in a position-correcting station on a sleeper-production path, the concrete consistency in said station allowing position correction.

34. Arrangement according to Claim 33, **characterized in that** the position-correcting gauge (102), at least in the position-correcting station, is assigned a vibration arrangement (106).

35. Arrangement according to Claim 33 or 34, **characterized in that** the position-correcting gauge (102) is designed for approaching the sleeper (10) in an approach direction which is essentially orthogonal to the top side (18) of the sleeper, and has engaging elements (104) which are arranged essentially rigidly relative to one another and are intended for interacting with the positioning elements (100).

36. Arrangement according to Claim 35, **characterized in that** the positioning elements (100) and/or the engaging elements (104) interacting therewith have engagement surfaces which are inclined in relation to the approach direction and, as the position-correcting gauge (102) approaches the respective sleeper (10), bring about gradual correction of the securing elements (8) and/or mould-wall parts (26) relative to one another.

37. Arrangement according to one of Claims 33-36, **characterized in that** the arrangement is configured as follows:
a) the mould base (24) has at least one releasable wall part (26), which has at least one accommodating opening (30) for a securing element (8) and can be inserted into a corresponding window (29) of the mould base (24) from the mould-cavity side,
b) the load-bearing arrangement (56) is arranged in a mould-circulating path (86), which leads from a filling station (80), which is equipped with the load-bearing arrangement, back to the mould-filling station (80) via a mould-covering station (82), a mould-turning station (82) and a first demoulding station (84),
it being possible for the filling opening of the mould to be closed by a cover (72) in the mould-covering station (82), for the sleeper mould together with the cover to be turned in the mould-turning station (82) and, in the first demoulding station (84), for the remaining mould (23) to be lifted off from the sleeper (10), leaving behind the at least one mould-wall part (26) on the sleeper,
c) branching off from the mould-circulating path, at or downstream of the first demoulding station (84), is a sleeper path which has a hardening section (88, 90, 92) and, downstream of the latter, a second demoulding station (94), in which the at least one mould-wall part can be removed from the respective sleeper (10), and
d) from this second demoulding station (94), a return path (96) for the mould-wall parts (26) runs to the filling station (80), the number of circulating mould-wall parts (26) being larger than the number of mould-wall parts corresponding to the number of remaining moulds (23) in circulation.

38. Arrangement according to one of Claims 33 to 37, **characterized by** a force-applying device (36) which, at least during the filling operation, is arranged on the underside of the mould base (24) and is intended for applying an essentially downwardly directed retaining force, and if appropriate an essentially downwardly directed positioning force which supplements the latter, to the rail-retaining part (20) of the at least one rail-securing element.

39. Arrangement according to Claim 38, **characterized in that** the force-applying device (36) comprises at least one engagement element (50), which can be moved in order to produce the force engagement and to exert the applying force.

40. Arrangement according to Claim 39, **characterized in that** the engagement element (50) is designed for engaging in a recess of the rail-retaining part (20).

41. Arrangement according to Claims 39 and 40, **characterized in that** the at least one engagement element is guided by a guide (52, 54) which assumes a predetermined position in relation to the mould base (24) in the filling state and can be adjusted by a force-applying unit (40).

42. Arrangement according to Claim 41, **characterized in that** the force-applying unit (40) is a mechanical or hydraulic force-applying unit.

43. Arrangement according to either of Claims 41 and 42, **characterized in that** the force-applying unit (40) can be activated during or as a result of the operation of positioning the sleeper mould in a filling position.

44. Arrangement according to Claim 43, **characterized in that** the force-applying unit comprises an actuating member (40) which, during the operation of positioning the sleeper mould in the filling position, strikes against a stop (58).

45. Arrangement according to one of Claims 38-44, **characterized in that** the force-applying device (36), at least in part (58), is permanently assigned to the load-bearing arrangement (56).

46. Arrangement according to one of Claims 38-45, **characterized in that** the force-applying device (36), at least in part (40, 56), is permanently assigned to the sleeper mould (22).

47. Arrangement according to one of Claims 38-46, **characterized in that**, in the case of the mould base (24) being designed with at least one removable mould-wall part (26), which has the at least one accommodating opening (30), the force-applying device, at least in part (40, 56), is permanently assigned to the remaining mould (23).

48. Arrangement according to one of Claims 39-47, **characterized in that** the force-applying device (36) has a plurality of jointly moving engagement elements (50) for engaging in one or more rail-securing elements (8).

49. Arrangement according to one of Claims 38-48, **characterized by** a covering device (72) for the introduction opening and a turning device for turning the sleeper mould (22) connected to the covering device (72).

50. Arrangement according to one of Claims 38-49, **characterized by** a demoulding device (84, 94) for lifting off the sleeper mould (22) from the sleeper produced.

51. Arrangement according to Claim 50, **characterized in that**, in the case of the mould base (24) being designed with at least one removable mould-wall part (26), which has the at least one accommodating opening (30), the demoulding device is distributed over two stations: a first demoulding station (84) for lifting off the sleeper mould (23), leaving behind the at least one mould-wall part (26) on the sleeper (10), and a second demoulding station (94) by means of which the mould-wall part (26) which initially remains on the sleeper is removed from the sleeper (10).

52. Arrangement according to one of Claims 38-51, **characterized by** a position-correcting device (102) for correcting the relative position of at least two securing elements (8) in the still plastically deformable concrete of the sleeper (10).

53. Arrangement according to Claim 52, **characterized in that** the position-correcting device (102) is designed for engaging with positioning elements (100) on the securing elements and/or on mould-wall parts (26) accommodating the securing elements (8).

54. Arrangement according to Claim 53, **characterized in that** the position-correcting device (102) is designed for interacting with the securing elements and/or mould-wall parts (26) on the sleeper, turned into the use position, following demoulding or partial demoulding.

## Revendications

1. Procédé pour la fabrication d'une traverse en béton (10) qui est équipée d'éléments de maintien (8) partiellement encastrés pour des rails de chemin de fer (12, 14), par insertion des éléments de maintien (8) dans des ouvertures de réception (30) d'une paroi de moule (24) d'un moule de traverse (22), remplissage d'un espace creux du moule de traverse par une masse de béton (B) liquide ou plastique et ensuite démoulage de la traverse (10),
**caractérisé en ce que** la traverse (10) est démoulée au moins partiellement avant son durcissement final et qu'ensuite la position d'au moins deux éléments (8) de maintien de rail est corrigée pour atteindre leurs positions relatives de consigne avant le durcissement final du béton, de préférence dans un état du béton dans lequel d'éventuelles cavités produites dans ce dernier suite à la correction peuvent être comblées.

2. Procédé selon la revendication 1, **caractérisé en ce que** les éléments de maintien (8) et le béton qui les entoure sont déplacés par vibrations au cours de la correction.

3. Procédé selon la revendication 1 ou 2, **caractérisé en ce que** la position relative des éléments de maintien (8) est corrigée de manière à obtenir une dimension de voie (a) qui correspond essentiellement à la largeur d'une voie de chemin de fer.

4. Procédé selon l'une des revendications 1 à 3, **caractérisé en ce que** la position dans le sens transversal par rapport au sens de la longueur des rails d'au moins un premier élément de maintien (8) associé à un premier rail (12) d'une voie et d'au moins un deuxième élément de maintien (8) associé au deuxième rail (14) de la voie est corrigée de manière à obtenir la distance nominale (a).

5. Procédé selon la revendication 4, **caractérisé en ce qu'**un gabarit d'insertion et/ou de maintien (102) de la largeur de voie qui présente de préférence un agencement livrant (106) est amené à coopérer avec les éléments de maintien (8) pour une correction qui comprend le réglage et/ou le maintien de l'écartement nominal.

6. Procédé selon la revendication 5, **caractérisé en ce qu'**en même temps que le réglage et/ou le maintien de l'écartement nominal (a), on règle et/ou on maintient au moins un autre degré de liberté de positionnement des éléments de maintien (8), par exemple une position angulaire autour d'un axe supérieur et/ou, en cas de plusieurs premiers et de plusieurs deuxièmes éléments de maintien, l'alignement des éléments de maintien (8) dans le sens transversal et/ou une position relative en hauteur des éléments de maintien (8).

7. Procédé selon l'une des revendications précédentes, **caractérisé en ce que** chaque fois au moins un élément de maintien (8) est inséré dans chaque fois au moins une ouverture de réception (30) d'au moins une partie de la paroi (26) du moule qui peut être séparée du reste (23) du moule, **en ce que** le reste (23) du moule est enlevé de la traverse (10) avant le durcissement final de cette dernière et en maintenant la partie (26) de paroi, au moins une et l'élément de maintien (8), au moins un sur la traverse (10) déroulée, et **en ce que** cette partie de paroi est enlevée après que le durcissement de la traverse s'est poursuivi, en laissant la pièce de maintien (8) sur la traverse.

8. Procédé selon la revendication 7, **caractérisé en ce que** le reste (23) du moule est enlevé de la traverse (10) essentiellement non encore durcie après le remplissage du moule (22) de la traverse et éventuellement un compactage de la masse de béton dans le moule (22) de la traverse.

9. Procédé selon la revendication 7 ou 8, **caractérisé en ce que** pour enlever le reste (23) du moule, une ouverture de remplissage du moule de la traverse, ouverte dans le haut, est fermée par un couvercle (72), **en ce que** le moule (22) de la traverse est ensuite tourné de telle sorte que la masse de béton dans le moule de la traverse vienne se placer sur le couvercle (72) et **en ce que** le reste (23) du moule est ensuite relevé de la masse de béton et du couvercle.

10. Procédé selon l'une des revendications 7 à 9, **caractérisé en ce que** chaque partie (26) de parois de moule qui présente au moins une ouverture de réception (30) constitue une partie de fond du moule de traverse qui est de préférence laissée sur le côté supérieur de la traverse (10) après avoir fait tourner le moule de traverse (22).

11. Procédé selon l'une des revendications 7 à 10, **caractérisé en ce que** la pièce (26) de parois de moule, au moins une, n'est enlevée de la traverse (10) qu'après que celle-ci a atteint un degré de durcissement dans lequel aucun dommage à la traverse ne puisse plus apparaître suite à l'enlèvement et qu'aucune modification de position ou blocage de l'élément de maintien (8) ne puisse résulter des forces qui agissent sur eux lors de l'enlèvement de la partie (26) de parois de moule.

12. Procédé selon l'une des revendications 7 à 11, **caractérisé en ce que** la partie (26) des parois de moule est fixée dans une position prédéterminée pendant le durcissement de la traverse (10) jusqu'à son enlèvement des éléments de maintien (8), au moins deux.

13. Procédé selon la revendication 12, **caractérisé en ce que** la partie (26) de parois de moule fixe en une position relative prédéterminée, qui influence éventuellement le maintien de l'écartement (a) de la voie, au moins deux éléments de maintien (8) qui sont associés à un rail de chemin de fer commun (12 ou 14) d'une voie et qui reçoivent le rail de chemin de fer, éventuellement entre eux.

14. Procédé selon la revendication 13, **caractérisé en ce qu'**il prévoit au moins deux parties (26) de parois de moule distinctes dont une première fixe en une position relative prédéterminée des éléments de maintien (8) associés à un premier rail (12) d'une voie et dont une deuxième fixe en une position relative prédéterminée des éléments de maintien (8) associés à un deuxième rail (14) d'une voie.

15. Procédé selon la revendication 14, **caractérisé en ce que** la première et la deuxième partie (26) de parois de moule sont reliées par un gabarit (102) de réglage et/ou de maintien de l'écartement de voie ou, au moins pour un intervalle de temps de réglage et/ou de maintien, sont reliées pour régler et/ou maintenir entre les éléments de maintien (8) associés au premier rail (12), d'une part et les éléments de maintien (8) associés au deuxième rail (14), d'autre part une distance d'écartement (a) qui est essentielle pour la largeur d'écartement d'une voie.

16. Procédé selon l'une des revendications 7 à 15, **caractérisé en ce que** plusieurs parties (26) de parois de moule ou plusieurs jeux de parties (26) de parois de moule sont associés au reste (23) d'un moule, et **en ce qu'**après l'enlèvement du reste (23) du moule d'une traverse (10) en laissant la partie de paroi (26), au moins une sur le moule, le reste de ce moule est réutilisé pour la fabrication de traverses en béton en même temps qu'une autre partie (26) de parois de moule ou qu'un autre jeu de parties (26) de parois de moule.

17. Procédé selon l'une des revendications 7 à 16, ainsi que selon les revendications 5 ou 6, **caractérisé en ce que** le gabarit (102) de réglage et/ou de maintien de l'écartement de voie est amené à coopérer avec les éléments de maintien (8) par l'intermédiaire d'une première partie (26) de parois de moule qui est en engagement de positionnement avec le premier élément de maintien (8), au moins un, et par l'intermédiaire d'une deuxième partie (26) de parois de moule qui est en engagement de positionnement avec le deuxième élément de maintien (8), au moins un, par le fait que le gabarit (102) de réglage et/ou de maintien de l'écartement de voie est accouplé à au moins un élément de positionnement (100), de préférence à au moins deux éléments de positionnement respectifs (100), décalés l'un par rapport à l'autre, de la première et de la deuxième partie (26) de parois de moule.

18. Procédé selon la revendication 17, **caractérisé en ce que** le gabarit (102) de réglage et/ou de maintien de l'écartement de voie est abaissé sur les parties (26) de parois de moule qui reposent sur le côté supérieur de la traverse (10) partiellement démoulée, un engagement en correspondance géométrique, qui permet un transfert de force de positionnement entre le gabarit (102) de réglage et/ou de maintien de l'écartement de voie et chaque partie (26) de parois de moule étant réalisée avec les éléments de positionnement, éventuellement en emboîtant une douille (104) de préférence conique et un boulon (100) de préférence conique prévus respectivement sur l'un ou sur l'autre parmi le gabarit (102) de réglage et/ou de maintien de la largeur de voie et la partie (26) de parois de moule.

19. Procédé selon l'une des revendications précédentes, **caractérisé par** l'utilisation d'un mélange de béton pauvre en eau qui peut être démoulé totalement ou partiellement immédiatement ou peu après le remplissage du moule de traverse (22), éventuellement après vibrage et/ou vissage, et qui à l'état démoulé ne subit d'une part pas une désagrégation importante provoquée par la gravité mais est encore suffisamment plastique pour permettre une correction de position d'éléments de maintien (8) encastrés et éventuellement des parties (26) de parois de moule qui leurs sont associées, de préférence sans maintien permanent de cavités provoquées par la correction.

20. Procédé selon l'une des revendications précédentes, **caractérisé en ce qu'**après l'insertion des éléments de maintien (8) dans l'ouverture respective (30) de la paroi (24) de moule, une force de maintien ainsi qu'éventuellement une force de positionnement qui complète celle-ci sont appliquées sur une partie (20) de l'élément de maintien qui déborde à l'extérieur de la paroi (24) du moule.

21. Procédé selon la revendication 20, **caractérisé en ce que** la ou les forces sont appliquées sur la partie de l'élément de maintien qui déborde vers l'extérieur au moyen d'un dispositif d'application (36) qui présente au moins un élément d'engagement (50) qui saisit la partie (20) qui déborde vers l'extérieur et qui, pour appliquer la ou les forces, est déplacé depuis une position dans laquelle essentiellement aucune force n'est appliquée sur la partie (20) qui déborde vers l'extérieur jusque dans une position dans laquelle une force est appliquée sur la partie qui déborde vers l'extérieur.

22. Procédé selon la revendication 21, **caractérisé en ce que** l'élément d'engagement (50) d'application de la ou des forces s'engage dans une découpe de l'élément de maintien (8).

23. Procédé selon l'une des revendications 20 à 22, **caractérisé en ce que** la ou les forces sont appliquées par conversion de la force de gravité.

24. Procédé selon l'une des revendications 20 à 23, **caractérisé en ce que** la ou les forces sont appliquées sur la partie (20) qui déborde vers l'extérieur de l'élément de maintien (8) pendant et de préférence après l'association du moule de traverse (22) à un vibreur de fabrication (56) et éventuellement du dépôt du moule de traverse sur le vibreur de fabrication (56).

25. Procédé selon l'une des revendications 20 à 24, **caractérisé en ce que** les éléments de maintien (8) sont insérés dans les ouvertures de réception (30) à la machine ou manuellement depuis l'espace creux du moule.

26. Procédé selon l'une des revendications 20 à 25, **caractérisé en ce que** la ou les forces tirent l'élément de maintien vers un fond (24) du moule de traverse (22) qui correspond au côté supérieur de la traverse et/ou **en ce que** la ou les forces tirent un tronçon de butée (32, 34) de l'élément de maintien (8) contre et/ou dans un joint d'étanchéité (62) de l'ouverture de réception (30).

27. Procédé selon l'une des revendications 20 à 26, **caractérisé en ce que** la masse de béton n'est introduite dans l'espace creux du moule qu'après l'application de la ou des forces, tout en maintenant la force de maintien qui agit sur l'élément de maintien (8).

28. Procédé selon la revendication 27, **caractérisé en ce que** pendant et/ou après le remplissage du moule de traverse (22) par la masse de béton, le moule de traverse est vibré pour compacter la masse de béton tout en maintenant la force de maintien qui agit sur l'élément de maintien (8).

29. Procédé selon la revendication 27 ou 28, **caractérisé en ce qu'**après l'introduction de la masse de béton ou après le vibrage, l'action de la force de maintien sur l'élément de maintien (8) est supprimée, éventuellement pendant mais de préférence après la suppression de l'association du moule de traverse (22) et le vibreur de fabrication (56), et éventuellement après l'enlèvement du moule de traverse (22) du vibreur de fabrication (56).

30. Procédé selon l'une des revendications 21 à 29, **caractérisé en ce que** l'élément d'engagement (50) est déplacé en opposition à une force de rappel élastique jusque dans la position d'engagement de la force appliquée sur la partie (20) qui déborde vers l'extérieur, cette force de rappel servant à ramener l'élément d'engagement dans la position dans laquelle aucune force n'est essentiellement appliquée.

31. Procédé selon l'une des revendications précédentes, **caractérisé en ce que** l'on utilise comme éléments de maintien des éléments habituels de maintien de rail, éventuellement des pinces (8) dites Pandrol-Fast™.

32. Procédé selon l'une des revendications précédentes, pour la fabrication de traverses en béton précontraint, **caractérisé par** une précontrainte de la traverse (10) après un durcissement suffisant du béton.

33. Dispositif pour la fabrication de traverses en béton par recours au procédé selon au moins l'une des revendications 1 à 32, qui comprend un moule de traverse (22) en forme de cuvette et présentant un espace creux de moule, ce dernier étant délimité par un fond de moule (24) et de parois latérales et étant configuré avec une ouverture de remplissage située dans le haut à l'état rempli,
au moins une ouverture de réception (30) étant prévue dans le fond du moule pour permettre l'insertion d'un élément (8) de maintien de rail qui à l'état inséré dans le fond du moule (24) peut être soutenu en une position prédéterminée et présentant au-dessus du fond du moule une pièce d'ancrage (16) qui peut être positionnée à l'intérieur de l'espace creux du moule et une pièce de maintien de rail (20) qui peut être positionnée en dessous du fond (24) du moule et à l'extérieur de l'espace creux du moule, et
comprenant en outre un agencement de support (56) pour porter le moule de traverse (22) avec l'ouverture de remplissage située dans le haut pendant l'opération de remplissage,
**caractérisé par**
un gabarit (102) de correction de position distinct du moule de traverse (22), destiné à s'engager sur des éléments de positionnement (100) d'au moins deux éléments de maintien et/ou sur des éléments de positionnement d'au moins deux parties (26) de la paroi du fond du moule qui présentent chacune au moins une ouverture de réception (30) et qui peuvent rester sur la traverse après son démoulage partiel, le gabarit de correction de position étant disposé dans un poste de correction de position d'une ligne de fabrication de traverse dans lequel la consistance du béton permet une correction de position.

34. Dispositif selon la revendication 33, **caractérisé en ce qu'**un dispositif vibrant (106) est associé au gabarit (102) de correction de position au moins dans le poste de correction de position.

35. Dispositif selon la revendication 33 ou 34, **caractérisé en ce que** le gabarit (102) de correction de position est configuré pour s'approcher de la traverse (10) dans une direction de rapprochement essentiellement perpendiculaire au côté supérieur (18) de la traverse et présente des éléments d'engagement (104) disposés de manière essentiellement rigide l'un par rapport à l'autre et destinés à coopérer avec les éléments de positionnement (100).

36. Dispositif selon la revendication 35, **caractérisé en ce que** les éléments de positionnement (100) et/ou les éléments d'engagement (104) qui coopèrent avec eux présentent des surfaces d'engagement orientées dans la direction de rapprochement et qui au cours du rapprochement du gabarit (102) de correction de position vers la traverse (10) concernée ont pour effet une correction progressive de la position relative des éléments de maintien (8) et/ou des parties (26) de parois de moule.

37. Dispositif selon l'une des revendications 33 à 36, **caractérisé en ce que** le dispositif est configuré de la façon suivante :
a) le fond (24) du moule présente au moins une partie (26) libérable de paroi qui présente au moins une ouverture de réception (30) pour un élément de maintien (8) et qui peut être insérée dans une fenêtre correspondante (29) du fond (24) du moule par le côté de l'espace creux du moule,
b) l'agencement de support (56) est disposé dans un circuit (86) de moule qui conduit depuis un poste de remplissage (80) équipé de l'agencement de support à un poste (82) de fermeture du moule, un poste (82) de retournement du moule et un premier poste de décoffrage (84) pour retourner au poste (80) de remplissage du moule,
l'ouverture de remplissage du moule pouvant être fermée par un couvercle (72) dans le poste (82) de recouvrement du moule, le moule de traverse équipé de son couvercle pouvant être retourné dans le poste (82) de retournement du moule et le reste (23) du moule pouvant être relevé de la traverse (10) dans le premier poste de décoffrage (84) en maintenant la partie (26) de parois de moule, au moins une sur la traverse,
c) à l'endroit du premier poste de décoffrage (84) ou après ce dernier par une ligne de traverse qui s'écarte du circuit de moule et qui présente un parcours de durcissement (88, 90, 92) et après ce dernier un deuxième poste de décoffrage (94) dans lequel la partie de parois de moule, au moins une, peut être enlevée de la traverse (10) concernée, et
d) un parcours de renvoi (96) des pièces (26) de parois de moule s'étend entre ce deuxième poste de décoffrage (94) et le poste de remplissage (80), le nombre des parties (26) de parois de moule en circulation étant plus grand que le nombre des parties des parois de moule qui correspond au nombre des restes (23) de moules présents dans le circuit.

38. Dispositif selon l'une des revendications 33 à 37, **caractérisé par** un dispositif (36) d'application de forces disposé au moins pendant l'opération de remplissage sur le côté inférieur du fond (24) du moule, pour appliquer une force de maintien orientée essentiellement vers le bas ainsi qu'éventuellement une force de positionnement qui la complète et qui est orientée essentiellement vers le bas, sur la partie (20) de maintien de rail de l'élément de maintien de rail au moins présent.

39. Dispositif selon la revendication 38, **caractérisé en ce que** le dispositif (36) d'application de forces comprend au moins un élément d'engagement (50) qui peut être déplacé pour réaliser l'engagement par la force et exercer la force de placement.

40. Dispositif selon la revendication 39, **caractérisé en ce que** l'élément d'engagement (50) est configuré pour s'engager dans une découpe de la partie (20) de maintien de rail.

41. Dispositif selon les revendications 39 et 40, **caractérisé en ce que** l'élément d'engagement, au moins un, est guidé par un guide (52, 54) qui, lorsque le moule est rempli, prend une position prédéterminée par rapport au fond (24) du moule et peut être déplacé dans ce guide par un appareil (40) d'application de forces.

42. Dispositif selon la revendication 41, **caractérisé en ce que** l'appareil (40) d'application de forces est un appareil d'application d'une force mécanique ou hydraulique.

43. Dispositif selon l'une des revendications 41 et 42, **caractérisé en ce que** l'appareil (40) d'application de forces peut être activé dans une position de remplissage lors du positionnement du moule de traverse ou par ce positionnement.

44. Dispositif selon la revendication 43, **caractérisé en ce que** l'appareil d'application de forces comprend un organe d'actionnement (40) qui, lors du positionnement du moule de traverse dans la position de remplissage, s'engage contre une butée (58).

45. Dispositif selon l'une des revendications 38 à 44, **caractérisé en ce que** le dispositif (36) d'application de forces est installé au moins en partie (58) en agencement permanent par rapport à l'agencement de support (56).

46. Dispositif selon l'une des revendications 38 à 45, **caractérisé en ce que** le dispositif (36) d'application de forces est installé au moins en partie (40, 56) en coopération permanente avec le moule de traverse (22).

47. Dispositif selon l'une des revendications 38 à 46, **caractérisé en ce qu'**au cas où le fond (24) du moule est configuré avec au moins une partie (26) amovible de parois de moule qui présente au moins une ouverture de réception (30), le dispositif d'application de forces est installé au moins en partie (40, 56) en coopération permanente avec le reste (23) du moule.

48. Dispositif selon l'une des revendications 39 à 47, **caractérisé en ce que** le dispositif (36) d'application de forces présente une pluralité d'éléments d'engagement (50) déplacés en commun destinés à s'engager dans un ou plusieurs éléments (8) de maintien de rail.

49. Dispositif selon l'une des revendications 38 à 48, **caractérisé par** un dispositif de recouvrement (72) de l'ouverture de remplissage et un dispositif de retournement pour retourner le moule de traverse (22) relié au dispositif de recouvrement (72).

50. Dispositif selon l'une des revendications 38 à 49, **caractérisé par** un dispositif de décoffrage (84, 94) pour relever le moule de traverse (22) de la traverse formée.

51. Dispositif selon la revendication 50, **caractérisé en ce qu'**au cas où le fond (24) du moule est configuré avec au moins une partie (26) amovible de parois de moule qui présente l'ouverture de réception (30), au moins une, le dispositif de décoffrage est réparti entre deux postes, un premier poste de décoffrage (84) pour le relèvement du moule de traverse (23) avec maintien de la partie (26) de parois de moule, au moins une, sur la traverse (10) et un deuxième poste de décoffrage (94) pour enlever de la traverse (10) la partie (26) de parois de moule qui était restée sur la traverse.

52. Dispositif selon l'une des revendications 38 à 51, **caractérisé par** un dispositif (102) de correction de position pour la correction de la position relative entre au moins deux éléments de maintien (8) lorsque le béton de la traverse (10) est encore déformable plastiquement.

53. Dispositif selon la revendication 52, **caractérisé en ce que** le dispositif (102) de correction de position est configuré pour engager des éléments de positionnement (100) sur les éléments de maintien et/ou sur des parties (26) de parois de moule qui reçoivent les éléments de maintien (8).

54. Dispositif selon la revendication 53, **caractérisé en ce que** le dispositif (102) de correction de position est configuré pour coopérer avec les éléments de maintien et/ou avec des parties (26) de parois de moule prévues sur la traverse posée en position d'utilisation après son décoffrage ou son décoffrage partiel.
